# EUROPÄISCHE PATENTSCHRIFT

(11) **EP 2 226 895 B1**
(45) Veröffentlichungstag und Bekanntmachung des Hinweises auf die Patenterteilung: **10.04.2013**
(21) Anmeldenummer: 10001881.1
(22) Anmeldetag: 24.02.2010
(51) Int. Cl.: H01Q 7/00, H01Q 9/32, H01Q 9/36, H01Q 21/24, H01Q 21/29

(54) **Antenne für den Empfang zirkular in einer Drehrichtung der Polarisation ausgestrahlter Satellitenfunksignale**
Antenna for receiving satellite radio signals emitted circularly in a polarisation direction
Antenne pour la réception circulaire dans un sens de rotation de la polarisation de signaux radio par satellite rayonnés

(30) Priorität: 03.03.2009 DE 102009011542
(43) Veröffentlichungstag der Anmeldung: 08.09.2010
(73) Patentinhaber: Delphi Delco Electronics Europe GmbH, 42119 Wuppertal (DE)
(72) Erfinder: Lindenmeier, Stefan, 82131 Gauting (DE); Lindenmeier, Heinz, 82152 Planegg (DE); Hopf, Jochen, 85540 Haar (DE); Reiter, Leopold, 82205 Gilching (DE)
(74) Vertreter: Robert, Vincent

(56) Entgegenhaltungen:
- EP-A1- 1 239 543
- EP-A2- 1 445 832
- EP-A2- 2 034 557
- WO-A1-01/43255
- WO-A1-2007/011191
- DE-A1- 1 945 850
- DE-A1- 2 907 369
- DE-A1- 4 008 505
- DE-A1- 10 163 793
- GB-A- 675 164
- JP-A- 57 063 941
- JP-A- 2000 077 934
- US-A- 2 217 911
- US-A- 2 460 260
- US-A- 4 083 051
- US-A- 5 751 252
- US-A1- 2003 210 193
- US-A1- 2008 018 547
- US-B1- 6 262 690
- US-B1- 6 618 016
- US-B1- 6 690 924
- JOHNSTON R H ET AL: "A compact three way diversity with low near back fields" ANTENNAS AND PROPAGATION SOCIETY INTERNATIONAL SYMPOSIUM, 1997. IEEE., 1997 DIGEST MONTREAL, QUE., CANADA 13-18 JULY 1997, NEW YORK, NY, USA,IEEE, US LNKD- DOI:10.1109/APS.1997.631826, Bd. 2, 13. Juli 1997 (1997-07-13), Seiten 1364-1367, XP010247076 ISBN: 978-0-7803-4178-4

## Beschreibung

Die Erfindung betrifft eine Antenne für den Empfang zirkular in einer Drehrichtung der Polarisation ausgestrahlter Satellitenfunksignale

US 5 751 252 A offenbart eine Antenne für den Empfang von zirkular in einer Drehrichtung der Polarisation ausgestrahlten Funksignalen, wobei wenigstens zwei mit einem Antennenanschluss verbundene, jeweils in einer Raumrichtung linear polarisierte und über ein Anpass- und Phasenschieber-Netzwerk verbundene Strahler vorgesehen sind. Einer der Strahler ist als Schleifenantenne aus einer Leiterschleife gebildet, die für ihre elektrisch wirksame Verkürzung wenigstens eine durch eine Kapazität überbrückte Unterbrechung aufweist. Im Zusammenwirken mit der Unterbrechung der Leiterschleife ist eine Schleifenantennen-Anschlussstelle zur Einspeisung eines Ringstromes auf der Schleifenantenne gebildet. Der andere der zwei Strahler mit seiner Strahleranschlussstelle und die Schleifenantennen-Anschlussstelle der Schleifenantenne sind über das Anpass- und Phasenschieber-Netzwerk verbunden, welches so ausgebildet ist, dass bei reziprokem Betrieb der Antenne die Strahlungsfelder der Schleifenantenne und des weiteren Strahlers im Fernfeld der Antenne mit unterschiedlichen Phasen überlagert sind. Hierbei weist der weitere Strahler eine im Wesentlichen senkrecht zur Polarisation der Schleifenantenne orientierte Polarisation und eine im Wesentlichen orthogonale Phase im Fernfeld auf.

Insbesondere bei Satelliten-Rundfunksystemen kommt es besonders auf die Wirtschaftlichkeit sowohl bezüglich der vom Satelliten abgestrahlten Sendeleistung als auch auf die Effizienz der Empfangsantenne an. Satellitenfunksignale werden aufgrund von Polarisationsdrehungen auf dem Übertragungsweg in der Regel mit zirkular polarisierten elektromagnetischen Wellen übertragen. Vielfach werden Programminhalte zum Beispiel in frequenzmäßig dicht nebeneinander liegenden getrennten Frequenzbändern übertragen, wie dies in Figur 1 dargestellt ist. Dies geschieht im Beispiel des SDARS-Satellitenrundfunks bei einer Frequenz von circa 2,33 GHz in zwei benachbarten Frequenzbändern jeweils mit einer Bandbreite von 4 MHz mit einem Abstand der Mittenfrequenzen von 8 MHz. Die Signale werden von unterschiedlichen Satelliten mit einer in einer Richtung zirkular polarisierten elektromagnetischen Welle abgestrahlt. Demzufolge werden zum Empfang in der entsprechenden Drehrichtung zirkular polarisierte Antennen verwendet. Solche Antennen sind zum Beispiel aus DE-A-4008505 und DE-A-10163793 bekannt. Dieses Satelliten-Rundfunksystem wird zusätzlich durch die bereichsweise Ausstrahlung terrestrischer Signale in einem weiteren, zwischen den beiden Satellitensignalen angeordneten Frequenzband gleicher Bandbreite unterstützt. Ähnliche Satelliten-Rundfunksysteme befinden sich zur Zeit in der Planung.

Die aus der DE-A-4008505 bekannte Antenne ist auf einer im wesentlichen horizontal orientierten leitenden Grundfläche aufgebaut und besteht aus gekreuzten Horizontaldipolen mit V-förmig nach unten geneigten, aus linearen Leiterteilen bestehenden Dipolhälften, die unter einem azimutalen Winkel von 90 Grad zueinander mechanisch fixiert sind und am oberen Ende eines auf der leitenden Grundfläche befestigten linearen vertikalen Leiters angebracht sind. Die aus der DE-A-10163793 bekannte Antenne ist ebenfalls über einer in der Regel horizontal orientierten leitenden Grundfläche aufgebaut und besteht aus gekreuzten azimutal unter 90° zueinander montierten Rahmenstrukturen. Bei beiden Antennen werden zur Erzeugung der zirkularen Polarisation die jeweils zueinander räumlich um 90° versetzten Antennenteile in der elektrischen Phase um 90° zueinander verschoben zusammengeschaltet.

Beide Antennenformen sind besonders für den Empfang von Satellitensignalen geeignet, welche von hoch fliegenden Satelliten - so genannten HEOS - abgestrahlt werden. Die Signale geostationärer Satelliten - von so genannten GEOS - fallen jedoch in den von der Äquatorial-Zonen entfernten Regionen unter niedrigerem Elevationswinkel ein. Der Empfang solcher Signale ist mit den beiden genannten Antennenformen nur mit vergleichsweise kleinem Antennengewinn möglich und deshalb aufgrund der - aus wirtschaftlichen Gründen bedingten - schwachen Senderleistung der Satelliten problematisch. Hinzu kommt die Schwierigkeit der Gestaltung von Antennen mit kleinerer Bauhöhe, welche insbesondere für mobile Anwendungen zwingend gefordert ist. Als weitere Antennen dieser Art sind nach dem Stand der Technik Patch-Antennen bekannt, welche jedoch bezüglich des Empfangs unter niedrigem Elevationswinkel ebenfalls weniger leistungsfähig sind.

Aufgabe der Erfindung ist es deshalb, eine Antenne mit geringer Bauhöhe anzugeben, welche insbesondere auch für den leistungsstarken Empfang von unter niedrigen Elevationswinkeln einfallenden zirkular in einer Drehrichtung polarisiert ausgestrahlten Satellitensignalen geeignet ist und mit der sich das Signal-Störverhältnis während einer optimal gestalten lässt.

Diese Aufgabe wird durch die Merkmale der unabhängigen Ansprüche gelöst.

Weiterhin ist eine Antenne dieser Art vorteilhaft in einem gemeinsamen Bauraum mit Antennenstrukturen kombinierbar, welche ebenfalls ein zirkular polarisiertes Feld empfangen und welche gemeinsam mit diesen Antennenstrukturen in einem Antennen-Diversitysystem oder einem System für digitale Strahlformung mit azimutaler Strahlschwenkung eingesetzt werden können. Diese Kombination ist insbesondere auch für Empfangssysteme interessant, in denen Signale von GEO-Satelliten und HEO-Satelliten in eng benachbarten Frequenzbändern gleichermaßen empfangen werden sollen. Die Antennenkombination zeichnet sich hierbei durch eine besonders geringe wechselseitige Verkopplung der Antennen untereinander aus.

Für die Herstellung von Antennen, welche aus der DE-A-4008505 und der DE-A-10163793 bekannt sind, ergeben sich Probleme aus dem Sachverhalt, dass die einzelnen Antennenteile auf unter einem rechten Winkel gekreuzten Ebenen platziert sind und diese Ebenen zusätzlich auf der leitenden Grundebene senkrecht stehen. Solche Antennen lassen sich nicht hinreichend wirtschaftlich herstellen, wie es zum Beispiel für den Einsatz in der Automobilindustrie gewünscht wird. Dies trifft insbesondere für die bei Satellitenantennen üblichen Frequenzen von mehreren Gigahertz zu, für die im Interesse der PolarisationsReinheit, der Impedanz- Anpassung und der Reproduzierbarkeit des Richtdiagramms bei der Serienherstellung der Antennen eine besonders hohe mechanische Genauigkeit notwendig ist. Die bei Antennen nach der vorliegenden Erfindung geforderten Fertigungstoleranzen können in vorteilhafter Weise wesentlich leichter eingehalten werden. Ein weiterer sehr wesentlicher Vorteil der vorliegenden Erfindung ergibt sich aus der Eigenschaft, dass neben der horizontal polarisierten Schleifenantenne 14 mindestens ein weiterer Strahler 7 vorhanden ist, welcher eine senkrecht zur Polarisation der Schleifenantenne 14 orientierte Polarisation aufweist. Dieser Strahler kann bei Vorhandensein terrestrisch vertikal polarisiert ausgestrahlter Signale vorteilhaft auch zum Empfang dieser Signale eingesetzt werden.

Die Verteilung der Ströme auf einer Antenne im Empfangsbetrieb ist vom Abschlusswiderstand an der Antennenanschlussstelle abhängig. Im Gegensatz hierzu ist im Sendebetrieb die auf den Speisestrom an der Antennenanschlussstelle bezogene Verteilung der Ströme auf den Antennenleitern vom Quellwiderstand der speisenden Signalquelle unabhängig und ist somit eindeutig mit dem Richtdiagramm und der Polarisation der Antenne verknüpft. Aufgrund dieser Eindeutigkeit in Verbindung mit dem Gesetz der Reziprozität, nach welchem die Strahlungseigenschaften - wie Richtdiagramm und Polarisation - im Sendebetrieb wie im Empfangsbetrieb identisch sind, wird die erfindungsgemäße Aufgabe bezüglich Polarisation und Strahlungsdiagramme an Hand der Gestaltung der Antennenstruktur zur Erzeugung entsprechender Ströme im Sendebetrieb der Antenne gelöst. Damit ist auch die erfindungsgemäße Aufgabe für den Empfangsbetrieb gelöst. Alle im Folgenden durchgeführten Betrachtungen über Ströme auf der Antennenstruktur und deren Phasen beziehungsweise deren Phasenbezugspunkt beziehen sich somit auf den reziproken Betrieb der Empfangsantenne als Sendeantenne, wenn nicht ausdrücklich der Empfangsbetrieb angesprochen ist.

Die Erfindung wird im Folgenden an Hand von Ausführungsbeispielen näher erläutert. Die zugehörigen Figuren zeigen im Einzelnen:
Fig. 1: Frequenzbänder zweier Satelliten-Rundfunksignale mit in derselben Drehrichtung zirkular polarisierter Ausstrahlung in dichter Frequenznachbarschaft;
Fig. 2: Antenne mit der Schleifenantenne 14 über leitender Grundfläche 6 mit horizontaler Polarisation und mit einem als Stabantenne ausgebildeten Monopol 7a als weiteren Strahler 7 im Zentrum Z der horizontalen Schleifenantenne 14 für den Empfang vertikal polarisierter Felder mit Anpassnetzwerk 25 und Phasenschieber-Netzwerk 23 zur phasenunterschiedlichen Überlagerung des Empfangs der horizontal und vertikal polarisierten Feldanteile im Summations-Netzwerk 53.
Fig. 3: Antenne wie in Figur 2, jedoch mit einem aus mehreren rotationssymmetrisch zum Zentrum Z angeordneten Monopolen 7a - deren Empfangssignale im gemeinsamen Phasenbezugspunkt B zusammengefasst sind - als weiterer Strahler 7.
Fig. 4: Antenne wie in Figur 2, jedoch mit einer Schleifenantenne 14 mit zwei aus Symmetriegründen einander gegenüberliegend gebildeten Antennenanschlussstellen 3a, 3b mit einem im Zentrum Z angeordneten Monopol 7b mit einer aus horizontalen Leiterelementen rotationssymmetrisch zum Zentrum Z gebildeten Dachkapazität als weiteren Strahler 7.
Fig. 5: Antenne wie in Figur 4, wobei jedoch Leiterteile 14a der Schleifenantenne 14 zur Bildung der rotationssymmetrischen Dachkapazität 12 herangezogen sind.
Fig. 6: Antenne nach dem Funktionsprinzip der Antenne in Fig. 2, jedoch mit einer vertikalen Zuleitung 26 zur Speisung der Schleifenantenne 14, wobei die Zuleitung 26 zusätzlich einen vertikalen Monopol 7a und die Schleifenantenne 14 eine Dachkapazität 12 des Monopols 7a bildet.
Fig. 7: Antenne nach dem Funktionsprinzip der Antenne in Fig. 6, jedoch mit einer als Quadrat mit dem Zentrum Z gestalteten Schleifenantenne 14.
Fig. 8: nicht beanspruchte Antennenanordnung mit phasenunterschiedlicher Überlagerung der Empfangsspannungen aus den horizontalen und den vertikalen elektrischen Feldanteilen einer Schleifenantenne 14 und einer durch die vertikale Zweidrahtleitung 26 gebildeten Monopolantenne 7.
Fig. 9 : Antenne wie in Fig. 2, wobei anstelle diskreter Kapazitäten die Kapazität 16, die jeweils aus einer Schaltung aus mehreren Blindelementen gebildet ist, derart, dass bei unterschiedlichen Frequenzen unterschiedliche Kapazitätswerte wirksam sind.
Fig. 10: kombinierte Antennenanordnung für getrennte Verfügbarkeit von LHCP- beziehungsweise RHCP-Signalen unterschiedlicher Satellitensignale an unterschiedlichen Antennenanschlussstellen 28a, 28b mit einem als Stabantenne ausgebildeten, vertikal polarisierten Monopol 7, einer horizontal polarisierten Schleifenantenne 14 und einem 90°-Hybridkoppler 45.
Fig. 11: Antennenanordnung wie in Figur 10, jedoch mit einer Realisierung des Monopols 7 gemäß der Antennenanordnung in Figur 6 durch die Kombination der Wirkungen der Schleifenantenne 14 als Dachkapazität und der Zweidrahtleitung 26;
Fig. 12: Antenne zur alternativen Auskopplung von RHCPbeziehungsweise LHCP-Signalen für Diversity-Technologien angesteuert durch einen in einem Radioempfängermodul 52 befindlichen Umschalter.
Fig. 13: Antenne für Diversity-Technologien mit LHCP/RHCP-Umschalter 55 wie in Fig. 12, jedoch, ähnlich wie bei der Antenne in Fig. 8 ohne gesonderten Monopol 7. Der Empfang bei vertikaler Polarisation ist durch die Zweidrahteitung 26 bewirkt. Der für die Überlagerung der Empfangssignale der Schleifenantenne und des Monopols geforderte Phasenunterschied ist durch das Netzwerk 61 bewirkt.
Fig. 14: Antenne wie in Fig. 5, jedoch mit einer gemeinsamen Strahleranschlussstelle 2 für die gemeinsame Speisung der Schleifenantenne 14 und des vertikalen Monopols mit Dachkapazität 7b.
Fig. 15: Vertikale Richtcharakteristik des LHCP-polarisierten elektromagnetischen Feldes
   a) einer Antenne wie in Fig. 2 mit zirkularer Polarisation bei niedrigen Elevationswinkeln und mit azimutaler Unabhängigkeit der Phase der Strahlung.
   b) eines gekreuzten Strahlers 7d nach dem Stand der Technik bzw. eines Ringleitungsstrahlers 7c wie in Fig. 19 mit zirkularer Polarisation bei hohen Elevationswinkeln; wobei sich die Phase der zirkularen Polarisation mit dem azimutalen Winkel des Ausbreitungsvektors dreht
Fig. 16:
   a) Vertikale Richtcharakteristik des LHCP-polarisierten elektromagnetischen Feldes einer Antenne für 2,3 GHz nach der Erfindung entsprechend Figur 18, bestehend aus einer Schleifenantenne 14 mit vertikalem Monopol 7a in Kombination mit einem Ringleitungsstrahler 7c bei Abmessungen von 3,4cm x 3,4 cm x 1,3 cm der Gesamtstruktur, wobei sich die Charakteristik aus der gleichphasigen Überlagerung der Strahlung gemäß Fig. 15a und Figur 15b für den Azimutwinkel 0° (rechts) und 180° (links) ergibt.
   b) Horizontale Richtcharakteristik des LHCP-polarisierten elektromagnetischen Feldes unter einem Elevationswinkel von etwa 30° mit minimaler Strahlung für den Azimutwinkel von 180°.
Fig. 17: Antenne nach der Erfindung bestehend aus der Schleifenantenne 14 mit zwei symmetrisch angeordneten Schleifenantennen-Anschlussstellen 3a, 3b und Monopol 7b mit im Zentrum Z gekennzeichnetem Bauraum für einen gekreuzten Strahler 42 mit zirkularer Polarisation nach dem Stand der Technik und Anschlussstelle 56 zur phaseneinstellbaren Überlagerung von dessen Strahlung im Summations-Netzwerk 53 mit Hilfe des steuerbaren Phasendrehglieds 39
Fig. 18: Antenne wie in Figur 17, jedoch anstelle eines zentral angebrachten gekreuzten Strahles 42 mit einem erfindungsgemäß neuartigen Ringleitungsstrahler 7c zur Erzeugung eines zirkular polarisierten Feldes mit azimutal abhängiger Phase mit einer durch Einspeisung an A/4 voneinander entfernten Ringleitungs-Einspeisestellen 20a, 20b von um 90° in der Phase unterschiedlichen Signalen zur Erzeugung einer umlaufenden Welle von einer Wellenlänge über den Umfang der Leitung.
Fig. 19: Ringleitungsstrahler 7c jedoch über vier jeweils um λ/4 längs der Ringleitung versetzte Einspeisestellen 22 von in der Phase jeweils um 90° versetzten Signalen gespeist. Die Speisequellen können auf an sich bekannte Weise durch Leistungsteilung und 90°-Hybridkoppler 45 gewonnen werden.
Fig. 20: Antenne nach der Erfindung wie in Figur 18, jedoch zur Erzeugung der fortlaufenden Leitungswelle mit einem in günstigem Abstand - bezüglich des Leitungs-Wellenwiderstands - parallel zum Ringleitungsstrahler 7c geführten λ /4-Koppelleiter 43
Fig. 21: Antenne wie in Figur 20, jedoch mit λ/4-Richtkoppler 44. Zu einem Mikrostreifenleiter 30 ist ein λ/4-Koppelleiter 43 parallel geführt, welcher zusammen mit dem an den Ringleitungsstrahler 7c angekoppelten λ/4-Koppelleiter 43 den λ/4-Richtkoppler 44 bildet.
Fig. 22: Antenne nach der Erfindung mit quadratisch ausgeführter Schleifenantenne 14 und einem als geschlossenen quadratischen Leitungsring mit der Kantenlänge von λ/4 gestalteten Ringleitungsstrahler 7c. Die Ankopplung an den Ringleitungsstrahler 7c erfolgt berührungslos über den rampenförmig gestalteten λ/4-Koppelleiter 57 mit der Ringleitungs-Anschlussstelle 19
Fig. 23: Antenne nach der Erfindung mit quadratischem Ringleitungsstrahler 7c wie in Figur 22 mit einem Leistungs-Verteilnetzwerk bestehend aus in Kette geschalteten λ/4-langen Mikrostreifenleitern 30 (15a,15b,15c) zur Einspeisung an den Ecken des quadratischen Ringleitungsstrahlers 7c.
Fig. 24: Antenne nach der Erfindung mit Schleifenantenne 14, Monopol 7a, Ringleitungsstrahler 7c und dem zusätzlichen äußeren Ringleitungsstrahler 7d, auf dem eine fortlaufende Leitungswelle von zwei Wellenlängen erzeugt ist zur Anhebung des Strahlungsgewinns durch Anhebung der Strahlungsbündelung
Fig. 25: Kreisgruppenstrahler nach der Erfindung mit n gleichen rotationssymmetrisch um das Zentrum Z angeordneten horizontal polarisierten Strahlerelementen 59, deren Speisung jeweils im Drehsinn benachbarter Strahlerelemente sich in der Phase um jeweils 360°/n unterscheidet. Fig. 25 oben: n =4. Fig. 25 unten: n =5.
Fig. 26: Kreisgruppenstrahler 7f gemäß einer Anordnung wie in Fig. 25 mit an den Eckpunkten eines Quadrats mit Zentrum Z angeordneten horizontal polarisierten Strahlerelementen 59 mit Zuleitungen 18 und Leistungsteiler- und Phasenschiebernetzwerk aus λ/4-langen Mikrostreifenleitern 30 mit den Teilstücken 15a, 15b, 15c.

Obwohl die erfindungsgemäße Aufgabe auf eine Empfangsantenne gerichtet ist, werden nachfolgend die Eigenschaften der Antenne aus Gründen der besseren Nachvollziehbarkeit für den reziproken Betrieb der Antenne als Sendeantenne beschrieben, wobei der Sendefall aber aufgrund der naturgemäß geltenden Reziprozitätsbeziehung auch für die Richtdiagramme des Empfangsfalls zutrifft.

Im Folgenden werden die Grundlagen zur Gestaltung von Antennen erläutert, welche der erfindungsgemäßen Antenne zugrunde liegen.

Der besondere Vorteil einer Antenne nach der Erfindung, wie sie zum Beispiel in Figur 2 dargestellt ist, ist die Eigenschaft, dass der entsprechend dem Reziprozitätsgesetz bei Betrieb der Antenne als Sendeantenne im Fernfeld erzeugte elektrische Feldstärkevektor auch bei verhältnismäßig niedrigen Elevationswinkeln der Strahlung eine im technischen Sinne reine zirkulare Polarisation mit azimutaler Rundcharakteristik beschreibt.

Dies wird durch phasenstarre Kombination der horizontal polarisierten Schleifenantenne 14 mit dem mindestens einen vertikalen Strahler 7 erreicht und geschieht durch Überlagerung der fernen Strahlungsfelder der beiden Strahler um 90° durch entsprechend unterschiedliche Phasenpeisung und entsprechender Amplitudenspeisung der beiden Antennen. Damit sind im fernen Strahlungsfeld in einer Ebene senkrecht zur Ausbreitungsrichtung zwei aufeinander senkrecht stehende und um 90° in der Phase sich unterscheidende Feldstärke- Vektoren erzeugt, die das gewünschte zirkular polarisierte Feld darstellen. Für die Erzeugung der Rundcharakteristik ist es erforderlich, dass die Phasenbezugspunkte B - oder auch Phasenschwerpunkte genannt - der beiden Antennen zusammenfallen, was durch rotationssymmetrische Anordnung um das gemeinsame Zentrum Z der Antennen erreicht wird.

Dies wird zum einen erreicht durch die kreisförmige oder polygonale horizontal in einer Ebene mit konstantem Abstand 4 als Höhe h über der Grundfläche 6 angeordneten Schleifenantenne14. Diese wirkt im Wesentlichen ähnlich wie eine Rahmenantenne über einer leitenden Fläche. Unter der Voraussetzung einer azimutal konstanten Strombelegung auf der Schleifenantenne 14 kann der Elevationswinkel der Hauptstrahlrichtung über die Wahl der Höhe h und der horizontalen Ausdehnung - das heißt dem Radius bei kreisförmiger Gestaltung der Schleifenantenne 14 - eingestellt werden. Dabei kann eine Nullstelle in vertikaler Richtung und in horizontaler Richtung erreicht werden. Die Erzielung eines gewünschten vertikalen Richtdiagramms erfordert jedoch eine horizontale Ausdehnung der Schleifenantenne in der Weise, dass ihre Gesamt-Umlauflänge nicht mehr klein ist im Vergleich zur elektrischen Freiraum-Wellenlänge λ₀. Erfindungsgemäß wird die Schleifenantenne deshalb in n gleiche Leitungsabschnitte der Länge Δs < λ₀/8 durch Unterbrechungsstellen 5 unterteilt, welche jeweils durch Einfügen von einer Kapazität miteinander verbunden sind. Die Kapazitäten sind dabei vorzugsweise so gewählt, dass sich zusammen mit den Eigenschaften der Leitungsabschnitte Resonanz bei der Betriebsfrequenz fm einstellt. Eine derartige Antenne kann in vorteilhafter Weise für eine azimutal reine Rundcharakteristik gestaltet werden. In Verbindung mit dem mindestens einen vertikalen Strahler 7, welcher im Beispiel der Fig.2 im Zentrum Z der Schleifenantenne 14 vorhanden ist und dessen azimutales Strahlungsdiagramm ebenfalls omnidirektional ist, ergibt sich für die Antenne nach der Erfindung auch das gewünschte zirkular polarisierte Strahlungsfeld mit reiner Rundcharakteristik. Somit eignet sich die Antenne nach der Erfindung in vorteilhafter Weise insbesondere für den Satelliten-Rundfunkempfang in Fahrzeugen, wo Antennen mit azimutaler Rundcharakteristik auf der elektrisch leitenden Fahrzeugaußenhaut angebracht werden.

**Fig. 2** zeigt eine kreisförmige Schleifenantenne 14 mit Radius R, welche auch polygonal gestaltet sein kann. In ihrem Mittelpunkt im Zentrum Z befindet sich ihr Phasenbezugspunkt B. Die Struktur ist unterteilt in "n" Leitungsabschnitte, jeweils mit der Länge Δs. Die Gesamt-Umlauflänge beträgt S. Die Antenne wirkt als Rahmenantenne mit Abmessungen im Bereich der Wellenlänge, wobei trotzdem erfindungsgemäß eine homogene Stromverteilung durch Unterteilung der Struktur und Einfügen von Kapazitäten 16 erreicht wird. Dadurch wirkt die Antenne in ihrer Länge elektrisch verkürzt und erzeugt rundum ein homogenes, horizontal polarisiertes elektromagnetisches Feld. Die Schleifenantenne 14 ist mit konstanter Höhe h über der leitenden Grundfläche 6 angeordnet. Die vertikale Hauptstrahlrichtung kann über die Wahl der Höhe h und des Radius der Schleifenantenne 14 eingestellt werden. Es kann eine Nullstelle in vertikaler Richtung und in horizontaler Richtung erreicht werden.

Die ringförmig umlaufende Leiterlänge S ist in n gleich lange Stücke mit der Länge Δs = S/n unterteilt. Der Leiter-Wellenwiderstand der umlaufenden Leitung über der leitenden Grundfläche 6 sei Zw. Die kapazitive Reaktanz ΔX pro Leitungstück Δs und damit der in dieses Leiterstück jeweils einzufügende Kapazitätswert C = 1/(ω*ΔX) ist bei Annahme einer gestreckten Länge Δs und bei näherungsweise ringförmiger Leitung mit großem Radius R der ringförmigen Schleifenantenne 14 gegenüber der Leiterhöhe h definiert durch $ΔX / Zw = tan \left(2⁢π Δs/{λ}_{0}\right) .$

Es ergibt sich in guter Näherung für den in das Leitungsstück Δs einzufügenden Kapazitätswert C: $C = 1 / \left(ω\cdot Zw tan\left(2⁢πΔs/{λ}_{0}\right)\right)$

Kreisfrequenz der Satellitensignale = ω; Freiraumwellenlänge der Satellitensignale = λ₀

Mit dieser Dimensionierung der Kapazitätswerte C lässt sich für die Schleifenantenne 14 Resonanz einstellen, so dass die an der Schleifenantennen-Anschlussstelle 3 auftretende Antennenimpedanz weitgehend reell gestaltet werden kann.

Um in guter Näherung ein Runddiagramm zu erhalten, ist die Leitung der Länge S durch Einfügung von Kapazitäten 16 in ausreichend viele Teilstücke zu teilen. Für eine sinnvolle Unterteilung gilt: Δs/λ₀ < 1/8. Sind die Teilstücke Δs = S/n ausreichend klein gewählt, so ist die Gleichheit Δs aller Teilstücke nicht unbedingt erforderlich, solange nur nach jedem Teilstück eine Kapazität 16 eingefügt wird, deren Wert sich nach oben beschriebenem Kriterium aus der relativen Länge Δ s/λ₀ des betreffenden Teilstücks errechnet.

Als weiterer Strahler 7 ist im Beispiel der Fig. 2 im Zentrum Z der Schleifenantenne 14 ein elektrisch kurzer, vertikal orientierter Monopol 7a angebracht. Die Abweichung der Positionierung des Monopols 7a vom Zentrum Z sollte im Interesse der Rundheit des Strahlungsdiagramms λ₀/20 nicht überschreiten. An einer Unterbrechungsstelle der Schleifenantenne 14 ist deren Schleifenantennen-Anschlussstelle 3 gebildet, an welche über eine Zweidrahtleitung 26 ein Anpassnetzwerk 25 mit Umsymmetrierglied 29 und ein nach geschaltetes Phasenschieber-Netzwerk 23 angeschlossen sind. Der Strahleranschlussstelle 2 des Monopols 7a ist das Anpassnetzwerk 25 zur Impedanzanpassung nachgeschaltet und die Signale des Monopols 7a und der Schleifenantenne werden in dem Summations-Netzwerk 53 überlagert; dieses ist wiederum mit der Antennenanschlussstelle 28 verbunden. Zur Erzeugung der zirkular polarisierten Strahlung sind die Phase des Phasenschieber-Netzwerks 23 und alle Netzwerke in ihrer Zusammenwirkung in der Weise eingestellt, dass die Strahlungsfelder der Schleifenantenne 14 und die des Monopols 7a im Fernfeld der Antenne mit einem Phasenunterschied von 90° und mit gleicher Intensität überlagert sind.

Zur Vermeidung von Unsymmetrien des azimutalen Richtdiagramms des Monopols 7a,bewirkt durch die im Wesentlichen vertikal verlaufende Zweidrahtleitung 26, ist Letztere erfindungsgemäß in der Weise gestaltet, dass sie bezüglich des im Gleichtakt fließenden Längsstroms, welcher dem im Gegentakt fließenden Strompaar auf den beiden Leitern überlagert ist, induktiv hochohmig wirkt. Dadurch wird erzielt, dass die Zweidrahtleitung 26 das Strahlungsfeld des Monopols 7a nicht beeinflusst. Für die Gestaltung einer solchen Zweidrahtleitung 26 gibt es eine Reihe von Möglichkeiten. In der Praxis kann sie zum Beispiel auf vorteilhafte Weise durch eine auf einem Träger gedruckte Zweidrahtleitung hergestellt werden, welche zur Erhöhung der Induktivität als Mäander ausgeführt ist. Zusätzlich kann durch Wahl ihrer Länge eine gewünschte Phasenbeziehung hergestellt werden.

Über unterschiedliche Gewichtung bei der Überlagerung der beiden Antennensignale kann das vertikale Richtdiagramm zu niedrigen Elevationswinkeln hin für diese Signale aufgefüllt werden. Der als Stabantenne ausgebildete Monopol 7a besitzt in seiner vertikalen Richtcharakteristik eine ähnliche Hauptstrahlrichtung wie die horizontal polarisierte Schleifenantenne 14, liefert jedoch für niedrige Elevationswinkel einen größeren Beitrag als diese. Mit Hilfe der Netzwerke 25, 23, 53 kann sowohl die Gewichtung der Eigenschaften der beiden Antennensignale unterschiedlich eingestellt werden und zusätzlich die nötige Phasenbedingung eingehalten werden.

Der Einfluss einer nicht im Zentrum Z befindlichen symmetrischen vertikalen Speiseleitung in Form der symmetrischen Zweidrahtleitung 26 schmälert die Polarisationsreinheit der Schleifenantenne 14 selbst nicht. Die Verbindung des einen Anschlusses auf der unsymmetrischen Seite des Anpass-und Umsymmetrierglieds 25, 29 zur weiterführenden Schaltung der Antennenanordnung erfolgt vorteilhaft mit Hilfe eines über der leitenden Grundfläche 6 geführten Mikrostreifenleiters 30. Der andere Anschluss auf der unsymmetrischen Seite des Umsymmetrierglieds 29 ist mit der elektrisch leitenden Grundfläche 6 verbunden. Aufgrund der Symmetrieeigenschaften der Zweidrahtleitung 26 kompensieren sich die Wirkungen der zueinander in entgegen gesetzter Richtung fließenden Ströme auf den Leitern der Zweidrahtleitung 26 in ausreichendem Maße, so dass auch diese die Strahlungseigenschaften der Schleifenantenne 14 nicht beeinflussen. Wie im Folgenden erläutert wird, sind auch die vom elektromagnetischen Empfangsfeld erzeugten Ströme auf diesen Leitern ohne Einfluss auf die Wirkungen an der Antennenanschlussstelle 3. Bezüglich des azimutalen Strahlungsdiagramms des Monopols 7a kann sich jedoch abhängig vom Radius R der Schleifenantennen 14 eine Restunsymmetrie einstellen.

Es entspricht dem Wesen der vorliegenden Erfindung, dass durch Einstellung der Anpassnetzwerke 25 und des Phasenschieber-Netzwerks 23 sowohl das Achsenverhältnis als auch die räumliche Ausrichtung der Ellipse für elliptische Polarisation eingestellt werden können. Diese Einstellbarkeit kann erfindungsgemäß in sehr vorteilhafter Weise, z. B. in Antennendiversity-Technologien, eingesetzt werden, um im durch Mehrwegeausbreitung verzerrten Empfangsfeld die Empfangsleistung durch aktuelle Anpassung der Elliptizität der Polarisation laufend zu optimieren.

Als Beispiel zur Gestaltung des Empfangs im Bereich eines Elevationswinkels zwischen 25° und 65° (typischer Winkelbereich für GEO-stationären Satellitenempfang) bei azimutaler Rundcharakteristik ist eine horizontal angeordnete Schleifenantenne 14 im Abstand von etwa 1/10 der Wellenlänge über der leitenden Grundfläche 6 platziert. Der Durchmesser der Schleifenantenne 14 ist vorteilhaft nicht wesentlich kleiner als 1/4 der Wellenlänge gewählt. Längs der Leiterführung ist in Abständen von etwa 1/8 der Wellenlänge jeweils eine mit einer Kapazität 16 mit einem Blindwiderstand von etwa -200 Ohm beschaltete Unterbrechungsstelle 5 eingebracht. Durch Wirkung der erfindungsgemäßen Kapazitäten 16 ist es möglich auf der Schleifenantenne 14 eine für die Rundstrahlung notwendige azimutal konstante Stromverteilung zu erzielen, obwohl die gestreckte Länge der Schleifenantennen 14 im Vergleich zur Wellenlänge λ nicht kurz ist. Diese Länge ist andererseits wiederum notwendig, um eine praktikable Impedanz der Schleifenantenne 14 zu bewirken. In Figur 15(a) ist beispielhaft das Vertikaldiagramm einer solchen Antenne nach der Erfindung dargestellt. Für das Beispiel einer quadratisch geformten Schleifenantenne 14 mit zentralem kurzem vertikalem Monopol im Frequenzbereich um 2,3 GHz haben sich für die Schleifenantenne 14 eine Kantenlänge von etwa 3 cm und eine Höhe h von 13mm zur Realisierung sowohl des vertikalen Richtdiagramms nach Fig. 15(a) als auch eines passenden Leiter-Wellenwiderstands Zw als günstig erwiesen.

Eine weitere gegenüber den aus dem Stand der Technik bekannten Antennen, wie z.B. solchen aus der DE-A-4008505 und der DE-A-10163793 sowie Patchantennen, hervorzuhebende Eigenschaft besteht in der azimutalen Phasenunabhängigkeit der zirkular polarisierten Strahlung einer Antenne nach der vorliegenden Erfindung. Im Gegensatz hierzu ändert sich die Phase bei den oben genannten Antennen nach dem Stande der Technik mit dem azimutalen Winkel des Ausbreitungsvektors, also bei einem kompletten azimutalen Umlauf um den Winkel 2π. Die erfindungsgemäße Bedeutung dieser Eigenschaften bezüglich einer Kombination von Antennen nach dem genannten Stand der Technik mit einer Antenne nach der vorliegenden Erfindung wird weiter unten erläutert.

Für den Fall, dass das Satelliten-Rundfunksystem zusätzlich durch die bereichsweise Ausstrahlung vertikal polarisierter terrestrischer Signale in einem weiteren, in der Frequenz dicht benachbartem Frequenzband ähnlicher Bandbreite unterstützt wird, ist es wünschenswert, das vertikale Richtdiagramm für die Vertikalkomponente der elektrischen Feldstärke zu niedrigen Elevationswinkeln hin aufzufüllen. Die erfindungsgemäße Verbindung der Schleifenantenne 14 und des dazu senkrecht polarisierten weiteren Strahlers 7 - zumeist realisiert als vertikaler Monopol - erlaubt es diesen Aspekt in besonders vorteilhafter Weise zu berücksichtigen.

In **Fig. 3** ist eine Antenne nach der Erfindung dargestellt, wobei der weitere Strahler 7, welcher auf der Ebene der Schleifenantenne 14 senkrecht orientiert ist, aus einer Gruppe von Monopolen 7a gebildet ist. Diese sind rotationssymmetrisch zum Zentrum Z und innerhalb der Schleifenantenne 14 angeordnet. Die Monopole sind an ihrem unteren Ende über Leitungen im Zentrum Z miteinander verbunden und bilden dort die Strahleranschlussstelle 2. Bei nicht zu großem Durchmesser des Kreisrings, auf dem die Monopole 7a um das Zentrum Z angeordnet sind und bei nicht zu geringer Anzahl der Monopole 7a ist das azimutale Richtdiagramm des so gestalteten Strahlers 7 hinreichend omnidirektional.

**Fig. 4** zeigt eine vorteilhafte Ausgestaltung einer Antenne nach der Erfindung ähnlich wie in Figur 2, wobei die Schleifenantenne 14 zur Verkleinerung der Restunsymmetrie der Anordnung bezüglich des azimutalen Richtdiagramm des Monopols 7 zwei in der Symmetrieebene SE einander gegenüberliegende Antennenanschlussstellen 3a, 3b aufweist, an die in der Schleifenebene angeordnete Umsymmetrier - und Anpassnetzwerke 25, 29 angeschlossen sind, deren Ausgänge über gleiche Phasenschieber-Netzwerke 23 parallel geschaltet und mit der Zweidrahtleitung 26 verbunden sind. Der im Zentrum Z angeordnete weitere Strahler 7 ist als Monopol 7b mit horizontalen, rotationssymmetrisch zum Zentrum Z angeordneten Leiterteilen als Dachkapazität gestaltet. Auch diese Leiterteile sind symmetrisch zur Symmetrieebene SE ausgeführt.

In **Fig. 5** ist eine weitere vorteilhafte Ausgestaltung der Erfindung ähnlich wie in Figur vier dargestellt, wobei jedoch Leiterteile der Schleifenantenne 14 zur Bildung der rotationssymmetrischen Dachkapazität 12 herangezogen sind. Bei vollkommen symmetrischer Ausgestaltung der Dachkapazität 12 sowohl bezüglich der Rotationssymmetrie als auch ähnlich zu der in Figur 4 dargestellten Symmetrieebene SE ist die Funktion der Schleifenantenne 14 durch den Anschluss der Dachkapazität 12 des Monopols nicht beeinträchtigt.

In **Fig. 14** ist die Antenne nach der Erfindung wie in Fig 5 dargestellt, jedoch mit einer gemeinsamen Strahleranschlussstelle 2 für die gemeinsame Speisung der Schleifenantenne 14 und des vertikalen Monopols mit Dachkapazität 7b. Das zirkular polarisierte Feld entsteht, indem die Wellen, welche bei Sendebetrieb über die vertikale Monopolantenne und über die Horizontalarme der Dachkapazität 12 an der Schleifenantenne 14 eintreffen sich nach rechts und links aufspalten, wobei der Abstand zur nächsten Kapazität 16 auf der Schleifenantenne nach der rechten Seite hin anders gewählt ist als der Abstand zur nächsten Kapazität 16 auf der Schleifenantenne nach der linken Seite hin. Die Schleifenantenne ist also so gegen die Dachkapaziät um die z-Achse herum zu drehen, dass sich links- und rechtsseitig unterschiedliche Winkelabstände α und β zwischen den Horizontalarmen der Dachkapazität und der jeweils nächsten Kapazität ergeben. Auf diese Weise ist im Zusammenwirken der einspeisenden Horizontalarme der Dachkapazität 12 und den betreffenden Unterbrechungen der Leiterschleife eine Schleifenantennen-Anschlussstelle zur Einspeisung des Ringstromes auf der Schleifenantenne 14 gebildet. Dabei sind die Horizontalarme der Dachkapazität 12 über die Strahleranschlussstelle 2 nicht nur für ihre Wirkung als Dachkapazität sondern darüber hinaus auch zur Erzeugung des Ringstromes auf der Schleifenantenne 14 gespeist, so dass die Speisung der Schleifenantenne 14 und des Monopols 7b mit Dachkapazität in wirtschaftlich sehr vorteilhafter Weise erfindungsgemäß über die gemeinsame Strahleranschlussstelle 2 des Monopols 7b erfolgen kann.

**Figur 6** zeigt eine weitere vorteilhafte Ausgestaltung der Erfindung nach dem Funktionsprinzip der Antenne in Fig. 2, jedoch mit einer im Zentrum Z angeordneten vertikalen Zuleitung 26 zur Speisung der Schleifenantenne 14 , wobei die Zuleitung 26 einen vertikalen Monopol 7a und die Schleifenantenne 14 eine Dachkapazität 12 des Monopols 7 bildet. Die Schleifenantenne 14 ist mit zwei symmetrisch zueinander angeordneten Antennenanschlussstellen 3a, 3b und je einem Anpassnetzwerk 25 in der Schleifenebene sowie mit zentralem Anschluss an die vertikale als Zweidrahtleitung 26 ausgeführte Zuleitung zum Anpassnetzwerk 33 gebildet. Hierbei kompensieren sich die Wirkungen der im Gegentaktmodus in entgegen gesetzter Richtung fließenden Ströme der Schleifenantenne 14 auf den Leitern der Zweidrahtleitung 26. Die Empfangsspannung des Monopols 7a wird an seiner Strahleranschlussstelle 2 als Gleichtakt-Modus der Zweidrahtleitung 26 an einem Ausgang und die Empfangsspannung der Schleifenantenne 14 wird als Gegentakt-Modus der Zweidrahtleitung 26 am anderen Ausgang des Anpassnetzwerks 33 dem Leistungsteiler- und Phasenschiebernetzwerk 31 zur amplitudengerechten und phasenunterschiedlichen Überlagerung der Signale am Antennenanschluss 28 zugeführt.

**Fig. 7** zeigt eine weitere vorteilhafte Ausgestaltung der Antenne nach dem Funktionsprinzip der Antenne in Fig. 6, jedoch mit einer als Quadrat mit dem Zentrum Z gestalteten Schleifenantenne 14, welche durch vier in einem Quadrat angeordnete, horizontal liegende und an ihren Enden über Kapazitäten 16 verbundene Dipole 21 mit einem über Zuleitungen 18 verbundenen, zentral im Phasenbezugspunkt B angeordneten Verteilungsnetzwerk 10 gebildet ist. Das Dipolsystem wirkt als Dachkapazität des auf diese Weise gebildeten vertikalen Monopols, ähnlich wie in Figur 5 erläutert. Der Empfang horizontaler bzw. vertikaler elektrischer Feldkomponenten erfolgt über die Summenbildung 34 beziehungsweise die Differenzbildung 35 und die phasenunterschiedliche Überlagerung der Signale über das Phasenschieber-Netzwerk 23 und das Summations-Netzwerk 53.

In einer weiteren vorteilhaften Ausgestaltung ist in **Fig. 8** eine Antennenanordnung dargestellt mit phasenunterschiedlicher Überlagerung der Empfangsspannungen aus den horizontalen und den vertikalen elektrischen Feldanteilen einer Schleifenantenne 14 und einer durch die vertikale Zweidrahtleitung 26 gebildeten Monopolantenne 7a. Ähnlich wie in Fig. 4 sind auch hier zur Verbesserung der Symmetrie der Anordnung zwei in der Symmetrieebene SE einander gegenüberliegende Antennenanschlussstellen 3a, 3b mit Anpassnetzwerken 25 in der Ebene der Schleifenantenne 14 vorhanden. Mit Hilfe eines in einen der Leiter der Zweidrahtleitung 26 eingebrachten Zweipolnetzwerks 61 erfolgt die Einstellung des Gleichtakt-zu-Gegentakt-Verhältnisses auf der vertikalen Zweidrahtleitung 26, womit das Verhältnis des Anteiles des vertikal polarisierten Feldes mit niedriger Elevation der Hauptstrahlrichtung zu dem Anteil des horizontal polarisierten Feldes mit höherer Elevation der Hauptstrahlrichtung eingestellt wird. Zusätzlich erfolgt die für die Erzeugung der zirkularen Polarisation notwendige Einstellung der Phasen mit Hilfe dieses Summations-Netzwerks 53. Erfindungsgemäß können durch Wahl des o.g. Gleichtakt-zu-Gegentakt-Verhältnisses und der Phaseneinstellung das Achsenverhältnis und die räumliche Ausrichtung der Ellipse für elliptische Polarisation eingestellt werden.

In einer weiteren vorteilhaften Ausgestaltung in **Fig. 9** ist die Antenne - zum Beispiel ähnlich zu der Ausgestaltung wie in Figur 2 - jedoch als Mehrfrequenzbereichsantenne gestaltet. Hierzu werden anstelle diskreter Kapazitäten in der Schleifenantenne 14 die Kapazitäten 16 jeweils aus gleichen Zweipol-Netzwerken vorzugsweise jeweils bestehend aus einer Schaltung aus mehreren Blindelementen gebildet. Damit sind bei unterschiedlichen Betriebsfrequenzen unterschiedliche Kapazitätswerte wirksam, welche bei diesen unterschiedlichen Betriebsfrequenzen die Resonanz für die Gestaltung der reellen Antennenimpedanz ermöglichen.

In Figur 1 ist die Situation dargestellt, dass zwei Satelliten-Rundfunk-Frequenzbänder mit kleiner Bandbreite Bu beziehungsweise Bo dicht benachbart bei einer hohen Frequenz im L-Band beziehungsweise im S-Band, jedenfalls bei einer Frequenz von fm >1 GHz mit gleichen Richtungen, das heißt z. B. links drehender zirkularer Polarisation (LHCP) abgestrahlt werden. Bei einer Bandbreite Bu beziehungsweise Bo von einigen Megahertz (typisch etwa 4 -25 MHz) ist der relative Frequenzabstand zwischen den Mittenfrequenzen fmu und fmo derart gering, dass eine frequenzselektive Gestaltung der Antenne nicht möglich und bei geeigneter Frequenzbandbreite der Antenne nicht notwendig ist. Beide Signale können deshalb aufgrund der Gleichheit der Drehrichtungen der Polarisation an derselben Antennenanschlussstelle 28 empfangen werden. Für den Fall, dass ein weiteres Satelliten-Rundfunk-Signal in dichter Frequenznachbarschaft mit der anderen zirkularen Polarisation vorhanden wäre, so kann dies durch Gestaltung zweier gesonderter Antennenanschlussstellen 28a und 28b im Rahmen einer kombinierten Antenne nach der Erfindung gestaltet werden. **Fig. 10** zeigt eine Antennenanordnung mit einem als Stabantenne ausgebildeten, vertikal polarisierten Monopol 7 und einer horizontal polarisierten Schleifenantenne 14 nach der Erfindung mit auf den Sendefall bezogen gemeinsamem Phasenbezugspunkt B, jedoch mit getrennter Zuführung der Signale zum Anschluss für Vertikalpolarisation 49 beziehungsweise zum Anschluss für Horizontalpolarisation 48. Der an diesen Anschlüssen nach geschaltete Hybridkoppler 45 mit 90° positivem beziehungsweise negativem Phasenunterschied bezüglich des LHCP-Anschlusses 28a und des RHCP-Anschlusses 28b ermöglicht die getrennte Verfügbarkeit von LHCPbeziehungsweise RHCP-Signalen unterschiedlicher Drehrichtungen der zirkularen Polarisation. Der als Stabantenne 32 ausgeführte Monopol 7 weist zur Gestaltung seines Vertikaldiagramms eine mit einem Blindelement 8 beschaltete Unterbrechungsstelle 5 auf.

Insbesondere für den Empfang von geostationären Satelliten, deren Signale in nördlichen Breiten unter vergleichsweise niedriger Elevation einfallen, ist vorgesehen, dass der eine im Wesentlichen senkrechte Monopol 7 mindestens eine Unterbrechungsstelle 5 enthält, die zur Gestaltung des Vertikaldiagramms mit mindestens einem Blindelement 8 beschaltet bzw. überbrückt ist. Auf diese Weise kann das Vertikaldiagramm auf vorteilhafte Weise den Erfordernissen angepasst werden. Die Antennenanschlussstelle 2 ist im Fußpunkt des Monopols 7 am Anschluss zum Anpassnetzwerk 33 gebildet.

Eine ähnliche Antennenanordnung ist in **Fig. 11** dargestellt, wobei jedoch die Realisierung des Monopols 7 ähnlich der Antennenanordnung in Figur 10 durch die Kombination der als Dachkapazität wirkenden Schleifenantenne 14 und der Zweidrahtleitung 26 erfolgt. Mit Hilfe einer kombinierten Anpassschaltung 50 wird sowohl die Anpassung der Schleifenantenne 14 und die Anpassung des Monopols 7 als auch die Einstellung eines gemeinsamen Phasenbezugspunkts B erstellt.

In einer weiteren vorteilhaften Antennenanordnung zur alternativen Auskopplung von RHCP- beziehungsweise LHCP-Signalen ist, wie in **Figur 12** dargestellt, eine Schleifenantenne 14 - wie in Figur 6 - mit zwei einander gegenüberliegenden Antennenanschlussstellen 3a, 3b und daran angeschlossenen und in der Schleifenebene befindlichen Anpassnetzwerken 25, welche zum Beispiel als λ /4-Transformationsleitungen realisiert sind, vorgesehen. Die Ausgänge der Anpassnetzwerke 25 sind addierend parallel geschaltet. Das Empfangssignal wird über die Zweidrahtleitung 26 einem auf der Grundfläche 6 befindlichen Anpassnetzwerk 25 zugeführt, dessen Ausgang wiederum an einen der beiden Eingänge einer insbesondere als 90°-Hybridkoppler 45 ausgebildeten Signalkombinierschaltung angeschlossen ist. An der Antennenanschlussstelle 2 im Fußpunkt des im Zentrum Z der Anordnung befindlichen, als Stabantenne ausgebildeten Monopols 7a ist ebenfalls ein Anpassnetzwerk 25 angeschlossen, dessen Ausgang den anderen der beiden Eingänge des 90°-Hybridkopplers 45 speist. Ein an die Ausgänge des 90°-Hybridkopplers 45 angeschalteter LHCP/RHCP-Umschalter 55 stellt an der Anschlussstelle 28 - angesteuert durch eine in einem Radioempfängermodul 52 befindlichen Umschaltsteuerung - Satelliten-Empfangssignale der beiden Drehrichtungen der Polarisation alternativ zur Verfügung. Bei Ansteuerung mit einem in einem LHCP/RHCP-Radiomodul 52 befindlichen Diversity-Steuermodul 38 kann die Antennenanordnung in vorteilhafter Weise ebenso für Polarisations - Diversity durch Umschalten zwischen dem Empfang für LHCP- und RHCP- Wellen eingesetzt werden.

In einer weiteren besonders wirtschaftlichen Ausgestaltung einer derartigen Antenne mit zirkular polarisiertem Feld bei umschaltbarem Drehsinn ist in **Figur 13** - ähnlich wie bei der Antenne in Figur 12 - der gesonderte Monopol 7 eingespart. Für den Empfang bei vertikaler Polarisation wird auch hier die Zweidrahtleitung 26 - ähnlich wie in Figur 8 - ausgenutzt. Durch Einfügen eines geeignet gestalteten Zweipolnetzwerks 61 in einen der Stränge der vertikalen Zweidrahtleitung 26 wird der Unterschied von 90° zwischen den Phasen des von der vertikalen Zweidrahtleitung 26 mit der Schleifenantenne 14 als Dachkapazität 12 und des von der Schleifenantenne 14 aufgenommenen horizontalen Feldanteils so eingestellt, dass deren Kombination mit diesem Phasenunterschied am Mikrostreifenleiter 30 zum Anpassnetzwerk 54 vorliegt und somit ebenso an der Anschlussstelle 28. Damit empfängt die Antenne ein zirkular polarisiertes Feld. Eine die Empfangssignale der Schleifenantenne 14 am Ausgang der Anpassnetzwerke 25 aus dem horizontal polarisierten elektrischen Feld und die Empfangssignale der vertikalen Zweidrahtleitung 26 aus dem vertikal polarisierten elektrischen Feld verknüpfende Schaltung umfasst einen LHCP/RHCP-Umschalter 55 zur Vertauschung der Polarität der Empfangsspannung der Schleifenantenne 14. Letztere kann auf diese Weise mit unterschiedlichem Vorzeichen der Empfangsspannung aus dem vertikal polarisierten elektrischen Feld hinzugefügt werden, so dass zwischen dem Empfang vom LHCP-Feld und vom RHCP-Feld durch Umschaltung der LHCP/RHCP-Umschalter 55 umgeschaltet werden kann. Angesteuert durch eine im Empfänger befindliche Umschaltsteuerung zwischen LHCP und RHCP - Empfangssignalen stehen Signale von auf unterschiedlichen Übertragungswegen unterschiedlich gedrehter Polarisation der Satellitensignale alternierend zur Verfügung.

Wie bereits im Zusammenhang mit der Antenne in Figur 8 erläutert - kann auch hier ein entsprechendes Netzwerk 61 aus Blindwiderständen in den mit Masse verbundenen Strang der vertikalen Zweidrahtleitung 26 geschaltet werden. Mit Hilfe des Netzwerks 61, kann die Einstellung des Gleichtakt-zu-Gegentakt-Verhältnisses auf der vertikalen Zweidrahtleitung 26 eingestellt werden. Die Empfangsspannungen aus den horizontalen und den vertikalen elektrischen Feldanteilen werden entsprechend der zirkularen Polarisation phasenunterschiedlich überlagert. Durch Einstellung des Gleichtakt-zu-Gegentakt-Verhältnisses auf der vertikalen Zweidrahtleitung 26 kann das Verhältnis des Anteiles des vertikal polarisierten Feldes mit niederer Elevation der Hauptstrahlrichtung zu dem Anteil des horizontal polarisierten Feldes mit höherer Elevation der Hauptstrahlrichtung eingestellt werden.

Gemäß der Erfindung wird die Antenne in den obigen Ausgestaltungen mit einem weiteren Strahler mit azimutalem Runddiagramm kombiniert, dessen Polarisation zirkular ist und die Phase der zirkularen Polarisation sich mit dem azimutalen Winkel des Ausbreitungsvektors dreht - also bei einem kompletten azimutalen Umlauf um den Winkel 2π. Wie bereits oben erwähnt, erfüllen die aus der DE-A-4008505 und der DE-A-10163793, bzw. EP 1 239 543 B1, bekannten Antennen aus dem Stand der Technik, sowie andere bekannte Antennenformen diese Bedingung. Die Wirkungsweise dieser Antennen beruht im Wesentlichen darauf, dass die einzelnen Antennenteile auf unter einem rechten Winkel gekreuzten und auf der Grundebene senkrecht stehenden Ebenen platziert sind und die Antennenteile der unterschiedlichen Ebenen zur Erzeugung der zirkularen Polarisation um 90° in der Phase versetzt zusammengeschaltet sind. Selbst die Wirkung von Patchantennen lässt sich auf ähnliche Weise darstellen. Strahler 7d mit azimutalem Runddiagramm, deren Polarisation zirkular ist und deren Phase der zirkularen Polarisation sich mit dem azimutalen Winkel des Ausbreitungsvektors dreht und die aus zwei gekreuzten Strahlern aufgebaut sind, werden im Folgenden zur einfachen Unterscheidung als "gekreuzte Strahler" bezeichnet.

Bei Kombination eines derartigen gekreuzten Strahlers 7d in der Weise, dass dessen Phasenbezugspunkt B mit dem der bisher beschriebenen erfindungsgemäßen Antenne zusammenfällt und die Signale der beiden Antennen über ein steuerbares Phasendrehglied 39 und ein Summations-Netzwerk amplitudengerecht zusammengefasst werden, bildet sich in vorteilhafter Weise im azimutalen Richtdiagramm der kombinierten Antennenanordnung eine Hauptrichtung der Strahlung aus, welche von der Einstellung des Phasendrehglieds 39 abhängig ist.

Die Wirkungsweise der Überlagerung der Signale wird an Hand der **Figuren 15** und 16 erläutert. In **Figur 15a** ist die vertikale Richtcharakteristik des LHCP-polarisierten elektromagnetischen Feldes einer bisher beschriebenen erfindungsgemäßen Antenne dargestellt. Die Phase dieses Feldes ist vom azimutalen Winkel unabhängig und somit ist die Phase für die azimutalen Winkel 0° und 180° jeweils mit demselben Winkel - im Beispiel 0° - gekennzeichnet. Vergleichend hierzu ist das Elevations-Richtdiagramm eines oben beschriebenen weiteren Strahlers 7d in **Figur 15b** von einem Typus dargestellt, wie es durch einen oben beschriebenen gekreuzten Strahler 7d erzeugt wird, wobei sich für die azimutalen Winkel 0° und 180° um 180° unterschiedliche Phasenwerte ergeben, die im Beispiel mit 0° und 180° gekennzeichnet sind. Somit lässt sich bei phasengleicher Überlagerung beider Signale der Antennengewinn der kombinierten Antennenanordnung für den azimutalen Winkel 0° steigern und für den azimutalen Winkel 180° schwächen und bei geeigneter Einstellung der Amplituden unter einem gewünschten Elevationswinkel sogar eine Nullstelle des Richtdiagramms einstellen, wie es in Fig. 16 dargestellt ist. Werden die beiden Signale um den einstellbaren Phasenwinkel ϕ gegeneinander verschoben überlagert, so ergibt sich - auf Grund der Phasenänderung der zirkularen Polarisation des gekreuzten Strahlers (7d) mit dem azimutalen Winkel des Ausbreitungsvektors - das azimutale Richtdiagramm unter Beibehaltung des Elevationsrichtdiagramms um denselben Winkel ϕ, in der einen oder der anderen Richtung gedreht. Auf diese Weise kann das Richtdiagramm der kombinierten Antennenanordnung bei mobilem Einsatz in vorteilhafter Weise z. B. mit seiner Hauptrichtung auf den Satelliten weisend nachgeführt werden oder z.B. ein Störer durch Richtungszuweisung der Nullstelle des Richtdiagramms gezielt ausgeblendet werden. Insbesondere beim Satellitenempfang auf Fahrzeugen lässt sich hiermit im Rahmen einer dynamisch nachgeführten Einstellung des Richtdiagramms das Signal-Störverhältnis während der Fahrt stets optimal gestalten.

In **Fig. 17** ist die erfindungsgemäß kombinierte Antennenanordnung mit einem durch den Bauraum 42 angedeuteten gekreuzten Strahler 7b dargestellt, wie er z.B. in der EP 1 239 543 B1, dort in Fig. 10a, dargestellt ist. Hierbei ist der dort angegebene vertikale Antennenleiter 20 hier in Fig. 17 äquivalent als Vertikaler Monopol 7a im Zentrum Z ausgeführt und ist auf Grund von Symmetriebedingungen von der Anschlussstelle 56 des gekreuzten Strahlers 49 entkoppelt. Letztere ist über das steuerbare Phasendrehglied 39 mit dem Summations-Netzwerk 53 verbunden, in welchem die Signale der Schleifenantenne 14, des vertikalen Monopols 7a und des gekreuzten Strahlers 49 mit der jeweils geeigneten Gewichtung zum Empfangssignal der kombinierten Antennenanordnung zusammengefasst sind. In äquivalenter Weise kann eine Antenne vom Typ, wie in der DE-A-4008505 beschrieben, oder eine Patchantenne mit dem vertikalen Monopol 7a im Zentrum Z, sowie auch eine Anordnung über der Massefläche parallel gekreuzter Dipole kombiniert werden. Alle Anordnungen von n gleichen horizontalen Strahlerelementen 59 sind hierfür verwendbar, wenn diese so angeordnet sind, dass deren Zentren die Ecken eines gleichseitigen Vielecks ergeben, und wenn die Drehung der Anordnung um die z-Achse um einen Winkel von 360°/n die Struktur in sich selbst abbildet und wenn die Speisung jeweils im Drehsinn benachbarter Strahlerelemente sich in der Phase um jeweils 360°/n unterscheidet. In **Fig. 25** sind solche Anordnungen jeweils für das Beispiel von vier und fünf Strahlerelementen dargestellt.

In einer besonders vorteilhaften Weiterentwicklung der Erfindung wird an Stelle eines Strahlers vom beschriebenen Typ "gekreuzter Strahler" ein erfindungsgemäß neuartiger weiterer Strahler 7c mit zirkularer Polarisation und azimutalem Rundstrahldiagramm, dessen Phase sich mit dem azimutalen Winkel des Ausbreitungsvektors dreht, im Folgenden zur Unterscheidung als Ringleitungsstrahler 7c bezeichnet, eingesetzt. In Figur 15(b) ist beispielhaft das Vertikaldiagramm einer solchen Antenne nach der Erfindung dargestellt.

Erfindungsgemäß ist der Ringleitungsstrahler 7c als eine rotationssymmetrisch um das Zentrum Z angeordnete polygonale oder kreisförmige geschlossene Ringleitung in einer horizontalen Ebene mit der Höhe h1 über der leitenden Grundfläche 6 verlaufend, gestaltet.

Erfindungsgemäß kann die Ringleitung in der Weise gespeist werden, dass sich auf ihr die Stromverteilung einer laufenden Leitungswelle einstellt, deren Phasenunterschied über einen Umlauf gerade 2π beträgt, somit die gestreckte Länge der Ringleitung der Wellenlänge λ entspricht, die sich auf der Ringleitung einstellt. Die Strahlungsbeiträge der horizontal polarisierten einzelnen Leiterabschnitte überlagern sich im Fernfeld in der Weise, dass sich die gewünschte Strahlung mit zirkularer Polarisation und der geforderten Phasenabhängigkeit von der azimutalen Ausbreitungsrichtung und der im Wesentlichen omnidirektionalen azimutalen Richtcharakteristik einstellt. Bei kreisförmiger Gestaltung der Ringleitung beträgt ihre Horizontalausdehnung somit D = λ/π. Bei einer Ringleitung wie sie in Figur 18 dargestellt ist, ist die Wellenlänge λ auf der Ringleitung gleich der Freiraum-Wellenlänge λ₀. Zur Reduzierung des Durchmessers D kann die Wellenlänge λ auf der Ringleitung durch Erhöhung der Leitungsinduktivität oder/und der Leitungskapazität zur leitenden Grundfläche 6 erfolgen. Dies kann auf an sich bekannte Weise zum Beispiel bevorzugt durch Einbringung konzentrierter induktiver Elemente in die Leitungsstruktur oder zum Beispiel durch mäanderförmige Ausführung des Ringleiters erfolgen.

**Fig. 18** zeigt eine derartige kombinierte Antennenanordnung, bestehend aus der Schleifenantenne 14 und dem mit dieser unter einem Phasenunterschied kombinierten Monopol 7a zur Erzeugung des zirkular polarisierten Strahlungsfeldes mit azimutal unabhängiger Phasenlage und einem konzentrisch mit Zentrum Z angeordneten kreisförmigen Ringleitungsstrahler 7c mit Ringleitungs-Anschlussstelle 19 zur Überlagerung seines zirkular polarisierten Strahlungsfeldes jedoch mit azimutal abhängiger Phasenlage und zur Steuerung der azimutalen Hauptrichtung über das steuerbare Phasendrehglied 39. Der Phasenschwerpunkt des Ringleitungsstrahlers 7c liegt in Folge der beschriebenen Phasenverteilung auf der rotationssymmetrischen Ringleitungsstruktur im Zentrum Z der Antennenanordnung und fällt somit mit dem beschriebenen Phasenbezugspunkt B der Schleifenantenne 14 und dem des Monopols 7a zusammen - unabhängig von der Stellung des steuerbaren Phasendrehglieds 39. Die Erzeugung der fortlaufenden Leitungswelle auf dem Ringleitungsstrahler 7c erfolgt ausgehend von der Ringleitungs-Anschlussstelle 19 über das Leistungsteiler- und Phasenschiebernetzwerk 31, an dessen Ausgängen um 90° zueinander in der Phase verschobene Signale stehen, welche jeweils über ein Anpassnetzwerk 25 über die Zuleitungen 18 an um λ/4 voneinander entfernten Ringleitungs-Einspeisestellen 22a und 22b längs der Ringleitungsstruktur angeschlossen sind. Mit einem Ringleitungsstrahler 7c dieser Art ist der besondere Vorteil verbunden, dass er konzentrisch zur Schleifenantenne 14 und im Vergleich zu dieser mit größerem Durchmesser gestaltet ist. Eine für die Schleifenantenne 14 übliche Querabmessung ist in weiten Grenzen gestaltbar, ist jedoch in der Regel kleiner als λ/4 und kann deshalb innerhalb der Ringleitungsstrahlers 7c mit Durchmesser λ/π gestaltet werden. Dies ermöglicht die vorteilhaft freizügige Gestaltbarkeit des im Zentrum Z befindlichen vertikalen Monopols 7b, bzw. Monopolsystems, wie z.B. in den Figuren 3, 4 und 5. Aufgrund der geometrisch bedingten Strahlungsentkopplung zwischen der Schleifenantenne 14 und dem sie umgebenden Ringleitungsstrahler 7c können die Durchmesser der beiden Strahler in weiten Grenzen unabhängig voneinander im Interesse der Gestaltung ihrer vertikalen Richtdiagramme und des daraus resultierenden vertikalen Richtdiagramms der Antennenanordnung am Antennenanschluss 28 gestaltet werden. Ebenso kann der Abstand h der Ebene der Schleifenantenne 14 von der leitenden Grundfläche 6 vom Abstand h1 zwischen der Ebene des Ringleitungsstrahlers 7c und der leitenden Grundfläche 6 unterschiedlich gewählt werden, wenngleich es für die Herstellung besonders wirtschaftlich ist, wenn beide Strahler zum Beispiel in gedruckter Form auf demselben flächigen Träger aufgedruckt sind. In Figur 16(a) ist beispielhaft das Vertikaldiagramm und in Fig 16(b) ist das Horizontaldiagramm einer solchen Antenne nach der Erfindung dargestellt. Für das Beispiel einer quadratisch geformten Schleifenantenne 14 mit zentralem kurzem vertikalem Monopol in Kombination mit einem ebenso quadratisch geformten Ringstrahlungsleiter im Frequenzbereich um 2,3 GHz haben sich für die Schleifenantenne 14 eine Kantenlänge von etwa 3 cm und eine Höhe h von 13mm und für den quadratisch geformten Ringleitungsstrahler eine Kantenlänge von etwa 3,4 cm, welche etwa ¼ der Wellenlänge entspricht, und eine Höhe h von 10mm zur Realisierung sowohl des Richtdiagramms nach Fig. 16 als günstig erwiesen.

Die Schleifenantenne 14 ist über die für Gleichtaktströme hochohmige Zweidrahtleitung 26 über ein Anpassnetzwerk 25 und der Monopol 7a ist über ein Anpassnetzwerk 25 und über das Phasenschieber-Netzwerk 23 an das Summations-Netzwerk 53 zur Bildung der zirkular polarisierten Strahlung mit azimutaler Unabhängigkeit der Phase angeschlossen. Ebenso ist die Ringleitungs-Anschlussstelle 19 über das steuerbare Phasendrehglied 39 an das Summations-Netzwerk 53 angeschlossen und die Signale sind dort mit der geeigneten Gewichtung zur Erzeugung des gewünschten vertikalen Richtdiagramms der Antennenanordnung mit einstellbarer azimutaler Hauptrichtung am Antennenanschluss 28 den anderen Signalen überlagert.

Zur Vervollkommnung der azimutalen Symmetrie wird vorteilhaft der Ringleitungsstrahler 7c in **Figur 19** vorteilhaft über vier jeweils um λ/4 längs der Ringleitung versetzte Einspeisestellen von in der Phase jeweils um 90° versetzten Signalen gespeist. Die Speisequellen können auf an sich bekannte Weise durch Leistungsteilung und 90°-Hybridkoppler 45 gewonnen werden.

In einer vorteilhaften Ausführungsform der Erfindung erfolgt die Erzeugung der fortlaufenden Leitungswelle auf dem Ringleitungsstrahler 7c in Anlehnung an Figur 18, jedoch durch den λ/4-Koppelleiter 43 in **Figur 20****.** Dieser ist in einem bezüglich des Leitungs-Wellenwiderstands günstigen Abstand über eine gestreckte Länge von λ/4 parallel zum Ringleitungsstrahler 7c geführt. Für die Herstellung kann der λ/4-Koppelleiter 43 wirtschaftlich auf denselben Träger wie der Ringleitungsstrahler 7c und gegebenenfalls die Schleifenantenne 14 gedruckt aufgebracht werden.

In einer weiteren vorteilhaften Ausführungsform der Erfindung erfolgt die Erzeugung der fortlaufenden Leitungswelle auf dem Ringleitungsstrahler 7c in Anlehnung an Figur 20 jedoch durch λ/4-Richtkoppler 44 in **Figur 21****.** Zu einem Mikrostreifenleiter 30 ist ein λ/4-Koppelleiter 43 parallel geführt, welcher zusammen mit dem an den Ringleitungsstrahler 7c angekoppelten λ/4-Koppelleiter 43 den λ/4-Richtkoppler 44 bildet.

In **Figur 22** ist der Ringleitungsstrahler 7c einer Antenne ähnlich wie in Figur 18, jedoch als geschlossener quadratischer Leitungsring über der leitenden Grundfläche 6 mit der Kantenlänge von λ/4 in einer Ebene im Abstand h1 über der leitenden Grundfläche 6 ausgebildet. Ebenso ist die Schleifenantenne 14 mit ihren Kapazitäten 6 als quadratische Leiterstruktur innerhalb des Ringleitungsstrahlers 7c mit dem selben Zentrum Z angeordnet. Die übrigen Antennen sind aus Gründen der Übersichtlichkeit nicht dargestellt. Als besonders vorteilhafte Form der berührungslosen Ankopplung an den Ringleitungsstrahler 7c ist in Figur 22 der rampenförmige λ/4-Koppelleiter 43 hervorzuheben. Ausgehend von dem auf der leitenden Grundfläche 6 befindlichen Ringleitungs-Anschlussstelle 19 führt eine vertikale Zuleitung 18 bis auf einen Koppelabstand 58 an eine der Ecken heran, um von dort im Wesentlichen gemäß einer Rampenfunktion unterhalb einer benachbarten Ecke mit der Grundfläche 6 zusammenzutreffen um mit Letzterer elektrisch leitend verbunden zu werden. Diese Form der Ankopplung ist für eine wirtschaftliche Herstellung besonders vorteilhaft, weil aufgrund der quadratischen Ausführung des Ringleitungsstrahlers 7c der rampenförmige λ/4-Koppelleiter 43 auf einem ebenen Träger gestaltet werden kann. Durch Einstellung eines geeigneten Koppelabstandes 58 kann zudem Impedanzanpassung an der Ringleitungs-Anschlussstelle 19 in vorteilhafter Weise herbeigeführt werden.

In **Figur 23** ist der Ringleitungsstrahler 7c ebenso quadratisch gestaltet wie in Figur 22, ist jedoch an seinen Ecken jeweils über eine Zuleitung 18 gespeist, welche jeweils über eine gleiche Länge als Mikrostreifenleiter 30 auf der leitenden Grundfläche 6 verläuft und welche jeweils einen gleich langen vertikalen Leiter enthält. Die übrigen Antennen sind aus Gründen der Übersichtlichkeit nicht dargestellt. Die Zuleitungen 18 sind - ausgehend von der Ringleitungs-Anschlussstelle 19 - an ein Leistungs-Verteilnetzwerk angeschlossen, welches aus in Kette geschalteten λ/4-langen Mikrostreifenleitern 30 (15a,15b,15c) besteht. Die Wellenwiderstände der Mikrostreifenleiter 30 sind - ausgehend von einem niedrigen Wellenwiderstand an der Ringleitungs-Anschlussstelle 19 - an welche eine der Zuleitungen 18 direkt angeschlossen ist - in der Weise hochgestuft, dass die an den Ecken in den Ringleitungsstrahler 7c eingespeisten Signale gleiche Leistungen besitzen und sich jeweils um 90° in der Phase fortlaufend nacheilend unterscheiden. Die übrigen Antennenteile sind aus Gründen der Übersicht ebenfalls nicht dargestellt.

In einer vorteilhaften Erweiterung der Erfindung ist bei der Antenne in **Figur 24** ein weiterer Strahler in Form eines äußeren Ringleitungsstrahlers 7e vorhanden. Im Gegensatz zum Ringleitungsstrahler 7c, dessen Umfang genau einer Wellenlänge λ-also einer vollen Periode - entspricht, ist der Umfang des äußeren Ringleitungsstrahler 7e zwei Wellenlängen λ gewählt, so dass sich bei Erregung mit um 90° zueinander in der Phase verschobenen Signalen an um λ/4 voneinander entfernten Ringleitungs-Einspeisestellen 22 längs der äußeren Ringleitungsstruktur eine fortlaufende Leitungswelle auf dem Ringleitungsstrahler 7d einstellt. Diese Einspeisung geschieht im Beispiel in Figur 24 bei beiden Ringleitungen auf ähnliche Weise über die Anpassnetzwerke 25 und das Leistungsteiler- und Phasenschiebernetzwerk 31. Die Anschlussstelle 21 ders äußeren Ringleitungsstrahlers 7e ist ebenfalls mit dem Summations-Netzwerk 53 verbunden, so dass die Wirkungen der Strahlung des äußeren äußeren Ringleitungsstrahlers 7e je nach Gewichtung am Antennenanschluss 28 auftreten. Die Signale an der Schleifenantenne-Monopol-Anschlussstelle 27, an der Ringleitungs-Anschlussstelle 19 und an der Anschlussstelle 21 des äußeren Ringleitungsstrahlers 7e werden über steuerbare Phasendrehglieder 39 im Summations-Netzwerk 53 gewichtet zusammengefasst, so dass am Antennenanschluss 28 in der eingestellten azimutalen Hauptrichtung ein erhöhter Antennengewinn erzielt wird. Aufgrund des größeren Durchmessers des äußeren Ringleitungsstrahlers 7e ist sein Beitrag schärfer bündelnd als derjenige der zirkular polarisierten Ringleitung 7c. Obgleich durch Zuschalten des äußeren Ringleitungsstrahlers 7e die Polarisation nicht mehr rein zirkular ist, kann aufgrund der insgesamt schärferen Bündelung der Strahlungsgewinn für gewisse Situationen durch diese Maßnahme vergrößert werden.

In einer vorteilhaften Weiterentwicklung der Erfindung ist in **Figur 26** anstelle des Ringleitungsstrahlers 7c in Figur 22 ein Kreisgruppenstrahler 7f von dem in Figur 25 beschriebenen Typus dargestellt. Dieser besteht aus mehreren in einer parallel zur leitenden Grundfläche 6 und in einem Abstand zu dieser angeordneten Ebene und um das Zentrum Z azimutal rotationssymmetrisch auf einem Kreis K angeordneten horizontal polarisierten Strahlerelementen 59. Über Zuleitungen 18 mit Phasenschieber-Netzwerk ist eine gemeinsame Kreisgruppenstrahler-Anschlussstelle 60 geschaffen. Bei reziprokem Betrieb der Antenne ist die Erregung des Kreisgruppenstrahlers 7f in der Weise bewirkt, dass jedes Strahlerelement 59 mit einem Strom gleicher Amplitude, jedoch der Phase nach in der Weise erregt ist, dass der Betrag der Stromphase gleich dem von einer azimutalen Bezugslinie ausgehenden Azimutwinkel Φ der azimutalen Position des Strahlerelements 59 gewählt ist, so dass die Stromphase mit steigendem Azimutwinkel Φ steigt oder fällt. Hierfür sind die horizontal polarisierten Strahlerelemente 59 an den Eckpunkten eines Quadrats mit Zentrum Z angeordnet und jeweils senkrecht zu den Verbindungslinien zwischen dem betreffenden Eckpunkt und dem Zentrum Z orientiert. Die horizontal polarisierten Strahlerelemente 59 sind jeweils über eine gleich lange Zuleitung 18 mit den Anschlüssen eines Leistungsteiler- und Phasenschiebernetzwerk verbunden. Letzteres ist aus in Kette geschalteten auf der leitenden Grundfläche 6 gebildeten λ /4-langen Mikrostreifenleitern 30 mit den Teilstücken 15a, 15b,15c, gestaltet, deren Wellenwiderstände - ausgehend von einem niedrigen Wellenwiderstand an der Kreisgruppenstrahler-Anschlussstelle 60 - an welche eine der Zuleitungen 18 direkt angeschlossen ist - in der Weise hochgestuft sind, dass die an den Ecken in die Strahlerelemente 59 eingespeisten Signale gleiche Leistungen besitzen und sich jeweils um 90° in der Phase fortlaufend nacheilend unterscheiden.

### Liste der Bezeichnungen

Antenne 1
Strahleranschlussstelle 2
Schleifenantennen-Anschlussstelle 3
Schleifenantennen-Anschlussstellen 3a,3b,3c,3d
Abstand der Höhe h, h1 4, 4a
Unterbrechung, Unterbrechungsstelle 5
Grundfläche 6
Strahler 7
Vertikaler Monopol 7a
Vertikaler Monopol m. Dachkapazität 7b
Ringleitungsstrahler 7c
Gekreuzter Strahler 7d
Äußerer Ringleitungsstrahler 7e
Kreisgruppenstrahler 7f,
Blindelement 8
Kreisantennen-Anschlussstelle (9)
Verteilungsnetzwerk 10
Horizontale Ausdehnung 11
Dachkapazität 12
Strahler 13
Schleifenantenne 14
Leiterteile der Schleifenantennen 14a
Leistungsverteilnetzwerk 15a, 15b, 15c
Kapazität 16
Horizontaldipole 17
Zuleitung 18
Ringleitungs-Anschlussstelle 19
Ringleitungs-Einspeisestelle 20a,20b
Äußere Ringleitungs-Anschlussstelle 21
Ringleitungs-Einspeisestelle 22
Phasenschieber-Netzwerk 23
Antenne eines anderen Funk-Dienstes 24
Anpassnetzwerk 25
Zweidrahtleitung 26
Schleifenantenne-Monopol-Anschlussstelle 27
Antennenanschluss 28
Antennenanschluss für LHCP 28a
Antennenanschluss für RHCP 28b
Umsymmetrierglied 29
Mikrostreifenleiter 30
Leistungsteiler- und Phasenschiebernetzwerk 31
Stabantenne 32
Anpassnetzwerk 33
Summenbildung 34
Differenzbildung 35
Äußere Ringleitung 36
Diversity-Umschalters 37
Diversity-Steuermodul 38
Steuerbares Phasendrehglied 39
Abstand 40
Blindwiderstand 41
gekreuzter Strahler 42
Richtkoppelleiter 43
zweiter Richtkoppelleiter 44
90"-Hybridkoppler 45
LHCP-Anschluss 46
RHCP-Anschluss 47
Anschluss Horizontalpolarisation 48
Anschluss Vertikalpolarisation 49
kombinierte Anpassschaltung 50
Schaltung aus mehreren Blindelementen 51
LHCP/RHCP-Radiomodul 52
Summations-Netzwerk 53

## Patentansprüche

1. Antenne für den Empfang zirkular in einer Drehrichtung der Polarisation ausgestrahlter Satellitenfunksignale, umfassend wenigstens zwei mit einem Antennenanschluss (28) verbundene, jeweils in einer Raumrichtung linear polarisierte und über ein Anpass- und Phasenschieber-Netzwerk (25, 23; 33, 31; 45; 54, 61) verbundene Strahler (7, 7a, 14), mit folgenden Merkmalen:
- einer der wenigstens zwei Strahler ist als Schleifenantenne (14) gebildet, welche aus einer im Wesentlichen in einer horizontalen Ebene parallel über einer im Wesentlichen horizontal orientierten leitenden Grundfläche (6) angeordneten Leiterschleife besteht,
- die Leiterschleife weist für ihre elektrisch wirksame Verkürzung wenigstens eine durch eine Kapazität (16) überbrückte Unterbrechung auf,
- im Zusammenwirken mit der wenigstens einen Unterbrechung der Leiterschleife ist eine Schleifenantennen-Anschlussstelle (3, 3a, 3b, 3c, 3d) der Schleifenantenne (14) zur Einspeisung eines Ringstromes auf der Schleifenantenne (14) gebildet,
- der zweite der wenigstens zwei Strahler (7, 7a) mit seiner Strahleranschlussstelle (2) sowie die Schleifenantennen-Anschlussstelle (3, 3a, 3b, 3c, 3d) der Schleifenantenne (14) sind über das Anpass- und Phasenschiebernetzwerk (25, 23; 33, 31; 45; 54, 61) verbunden, welches so ausgebildet ist, dass bei reziprokem Betrieb der Antenne die Strahlungsfelder der Schleifenantenne (14) und des zweiten Strahlers (7, 7a) im Fernfeld der Antenne mit unterschiedlichen Phasen überlagert sind,
- der zweite Strahler (7, 7a) weist eine im wesentlichen senkrecht zur Polarisation der Schleifenantenne (14) orientierte Polarisation und eine im wesentlichen orthogonale Phase im Fernfeld auf,
- es ist ein dritter Strahler (7c, 7f, 14, 42) mit zirkularer Polarisation und azimutal abhängiger Phase vorgesehen, der im Zentrum (Z) der Antenne vorhanden oder rotationssymmetrisch um das Zentrum (Z) vorgesehen ist, dessen Empfangssignale von seiner Strahleranschlussstelle (19, 56) über ein steuerbares Phasendrehglied (39) einem Summations-Netzwerk (53) zugeführt sind und dort gewichtet den übrigen Empfangssignalen zur Ausbildung einer Hauptrichtung im azimutalen Richtdiagramm hinzugefügt sind, so dass durch variable Einstellung des Phasendrehglieds (39) die azimutale Hauptrichtung variabel eingestellt ist.

2. Antenne nach Anspruch 1,
**dadurch gekennzeichnet, dass**
mehrere durch eine Kapazität (16) überbrückte Unterbrechungen vorgesehen sind, wobei die Anzahl und jeweils der Kapazitätswert der über den Umfang der Schleifenantenne (14) verteilten Kapazitäten (16) in der Weise gewählt sind, dass sowohl eine azimutal konstante Strombelegung auf der Schleifenantenne (14) als auch eine Resonanz der Kapazitäten (16) zusammen mit den Wirkungen der elektrischen Leiter der Schleifenantenne gegeben ist.

3. Antenne nach Anspruch 1 oder 2,
**dadurch gekennzeichnet, dass**
bei reziprokem Betrieb der Antenne die Strahlungsfelder der Schleifenantenne (14) und des zweiten Strahlers (7, 7a) im Fernfeld der Antenne für die Erzeugung einer Strahlung mit zirkularer Polarisation mit weitgehend gleicher Amplitude im Winkelbereich der Elevation zwischen 30° und 60° und einem Phasenunterschied von 90° überlagert sind.

4. Antenne nach einem der Ansprüche 1 bis 3,
**dadurch gekennzeichnet, dass**
durch die wenigstens eine Unterbrechung der Leiterschleife die Schleifenantennen-Anschlussstelle (3, 3a, 3b, 3c, 3d) der Schleifenantenne (14) gebildet ist und die Schleifenantenne (14) rotationssymmetrisch um ein Zentrum Z auf einer Ebene gebildet ist und der zweite Strahler (7) als kurzer, vertikaler, das Zentrum der Schleifenantenne (14) durchlaufender Monopol (7a) über der leitenden Grundfläche (6) gestaltet ist und dass die Strahleranschlussstelle (2) des Monopols (7a) sowie die Schleifenantennen-Anschlussstelle (3, 3a, 3b, 3c, 3d) der Schleifenantenne (14) mit dem Antennenanschluss (28) über das Anpass- und Phasenschiebemetzwerk (25, 23) verbunden sind.

5. Antenne nach Anspruch 4,
**dadurch gekennzeichnet, dass**
die Ebene der Schleifenantenne (14) im Abstand (4) der Höhe h von der elektrisch leitenden Grundfläche (6) angeordnet ist und der elektrisch kurze, vertikale Monopol (7a) über der elektrisch leitenden Grundfläche (6) der Schleifenantenne (14) angeordnet ist und der Elevationswinkel der Hauptstrahlrichtung über die Wahl des Abstands (4) der Höhe h und der horizontalen Ausdehnung der Schleifenantenne (14) und über das Verhältnis zwischen den Amplituden der Schleifenantenne (14) und des Monopols (7a) eingestellt ist.

6. Antenne nach einem der Ansprüche 1 bis 5,
**dadurch gekennzeichnet, dass**
die Schleifenantennen-Anschlussstelle (3, 3a, 3b, 3c, 3d) der Schleifenantenne (14) über eine zwischen der Ebene der Leiterschleife und der elektrisch leitenden Grundfläche (6) geführte Zweidrahtleitung (26), welche ein Anpassnetzwerk (25) mit Umsymmetrierglied (29) enthält, mit dem auf der leitenden Grundfläche (6) platzierten Phasenschieber-Netzwerk (23) und Summations-Netzwerk (53) und mit dem Antennenanschluss (28) verbunden ist, so dass sich das gewünschte Phasenverhältnis über die Wahl der Länge der Zweidrahtleitung (26) und das Phasenschieber-Netzwerk (23) einstellt.

7. Antenne nach einem der Ansprüche 1 bis 3 oder 6,
**dadurch gekennzeichnet, dass**
der zweite Strahler (7), welcher zur Ebene der Schleifenantenne (14) senkrecht orientiert ist, aus einer Gruppe von rotationssymmetrisch zu einem Zentrum Z der Antenne und innerhalb der Schleifenantenne (14) angeordneten Monopolen (7a) gebildet ist und die Monopole an ihrem unteren Ende über Leitungen im Zentrum Z miteinander verbunden sind und dort die Strahleranschlussstelle (2) des zweiten Strahlers (7) bilden.

8. Antenne nach Anspruch 6,
**dadurch gekennzeichnet, dass**
in der Schleifenantenne (14) zur Verkleinerung der Restunsymmetrie der Anordnung zwei in der Symmetrieebene SE einander gegenüberliegende Antennenanschlussstellen (3a, 3b) oder mehrere Anschlussstellen in gleichen Abständen zueinander angeordnet sind und diese an Umsymmetrier - und Anpassnetzwerke (25, 29) angeschlossen sind, deren Ausgänge über gleiche Phasenschieber-Netzwerke (23) parallel geschaltet und mit der Zweidrahtleitung (26) verbunden sind.

9. Antenne nach einem der Ansprüche 1 bis 6 oder 8,
**dadurch gekennzeichnet, dass**
der zweite Strahler (7) in einem Zentrum Z der Antenne angeordnet und als Monopol (7b) mit horizontalen, rotationssymmetrisch zum Zentrum Z angeordneten Leiterteilen als Dachkapazität gestaltet ist, die auch symmetrisch zur Symmetrieebene SE ausgeführt sind.

10. Antenne nach Anspruch 9,
**dadurch gekennzeichnet, dass**
Leiterteile der Schleifenantenne (14) mit Leiterteilen des Monopols (7b) zur Bildung der rotationssymmetrischen Dachkapazität (12) elektrisch leitend miteinander verbunden sind und die Dachkapazität (12) sowohl bezüglich der Einhaltung der Rotationssymmetrie als auch der Symmetrie in Bezug auf die Symmetrieebene SE gestaltet ist.

11. Antenne nach Anspruch 1,
**dadurch gekennzeichnet, dass**
eine Zweidrahtleitung (26) zur Speisung der Schleifenantenne (14) in einem Zentrum Z der Antenne angeordnet ist und die Zweidrahtleitung (26) als zweiten Strahler einen vertikalen Monopol (7a) und die Schleifenantenne (14) eine Dachkapazität (12) des Monopols (7a) bildet und die Schleifenantenne (14) eine, zwei oder mehrere symmetrisch zueinander angeordnete Antennenanschlussstellen (3a, 3b,...) mit je einem Anpassnetzwerk (25) in der Schleifenebene enthält und die Empfangsspannung des Monopols (7a) an seiner Strahleranschlussstelle (2) als Gleichtakt-Modus der Zweidrahtleitung (26) an einem Ausgang und die Empfangsspannung der Schleifenantennen (14) als Gegentakt-Modus der Zweidrahtleitung (26) am anderen Ausgang des Anpassnetzwerks (33) dem Phasenschiebernetzwerk (31) zur amplitudengerechten und phasenunterschiedlichen Überlagerung der Signale am Antennenanschluss (28) zugeführt sind, wobei das Phasenschiebemetzwerk (31) auch als Leistungsteilemetzwerk ausgebildet ist.

12. Antenne nach Anspruch 1,
**dadurch gekennzeichnet, dass**
eine Zweidrahtleitung (26) zur Speisung der Schleifenantenne (14) in einem Zentrum Z der Antenne angeordnet ist und die Zweidrahtleitung (26) als zweiten Strahler einen vertikalen Monopol (7a) und die Schleifenantenne (14) eine Dachkapazität (12) des Monopols (7a) bildet und die Schleifenantenne (14) eine, zwei oder mehrere symmetrisch zueinander angeordnete Antennenanschlussstellen (3a, 3b,...) mit je einem Anpassnetzwerk (25) in der Schleifenebene enthält, und dass einer der beiden Leiter der Zweidrahtleitung (26) für die Gewichtung des Empfangs des horizontal polarisierten und des vertikal polarisierten elektrischen Feldes über ein Zweipolnetzwerk (61) zur Einstellung des Gleichtakt-zu-Gegentakt-Verhältnisses auf der vertikalen Zweidrahtleitung (26) mit der leitenden Grundfläche (6) an einer Masse-Anschlussstelle (62) leitend verbunden ist und der andere der beiden Leiter über das Anpassnetzwerk (54) mit dem Antennenanschluss (28) verbunden ist und die für die Erzeugung der zirkularen Polarisation notwendige Einstellung der Phasen mit Hilfe dieses Zweipolnetzwerks (61) gegeben ist.

13. Antenne nach einem der Ansprüche 1 bis 12,
**dadurch gekennzeichnet, dass**
die Antenne als Mehrfrequenzbereichsantenne gestaltet ist und anstelle wenigstens einer diskreten Kapazität (16) Zweipol-Netzwerke (51), bestehend aus einer Schaltung aus mehreren Blindelementen, in die Unterbrechungsstellen der Schleifenantennen (14) eingebracht sind und die Zweipol-Netzwerke (51) bei unterschiedlichen Betriebsfrequenzen unterschiedliche Blindwiderstandswerte besitzen.

14. Antenne nach einem der Ansprüche 1 bis 11,
**dadurch gekennzeichnet, dass**
die Empfangssignale der Schleifenantenne (14) und des als Monopol (7a) ausgebildeten zweiten Strahlers den beiden Eingängen einer als 90°-Hybridkoppler (45) ausgebildeten Signalkombinierschaltung zugeführt sind und an die Ausgänge des 90°-Hybridkopplers (45) ein LHCP/RHCP-Umschalter (55) an dem Antennenanschluss (28) - angesteuert durch eine in einem Radioempfängermodul (52) befindliche Umschaltsteuerung angeschlossen ist, so dass die Satelliten-Empfangssignale der beiden Drehrichtungen der Polarisation für Polarisations - Diversity alternativ zur Verfügung stehen.

15. Antenne nach einem der Ansprüche 1 bis 13,
**dadurch gekennzeichnet, dass**
der dritte Strahler ein in einem Zentrum Z der Antenne vorgesehener gekreuzter Strahler (42) ist.

16. Antenne nach einem der Ansprüche 1 bis 13,
**dadurch gekennzeichnet, dass**
der dritte Strahler durch eine Patchantenne für zirkulare Polarisation gebildet ist.

17. Antenne nach einem der Ansprüche 1 bis 13,
**dadurch gekennzeichnet, dass**
der dritte Strahler ein Ringleitungsstrahler (7c) mit zirkularer Polarisation und azimutal abhängiger Phase ist, welcher als eine rotationssymmetrisch um das Zentrum Z der Antenne angeordnete polygonale oder kreisförmige geschlossene Ringleitung in einer horizontalen Ebene mit der Höhe h1 über der leitenden Grundfläche (6) verlaufend, gestaltet ist und welcher in der Weise elektrisch erregt ist, dass sich auf der Ringleitung die Stromverteilung einer laufenden Leitungswelle einstellt, deren Phasenunterschied über einen Umlauf gerade 2π beträgt und somit die gestreckte Länge der Ringleitung der Leitungswellenlänge λ entspricht.

18. Antenne nach Anspruch 17,
**dadurch gekennzeichnet, dass**
dass der Ringleitungsstrahler (7c) kreisförmig mit seinem Mittelpunkt im Zentrum Z ausgebildet ist und zur Erzeugung einer fortlaufenden Leitungswelle auf dem Ringleitungsstrahler (7c) zwei um λ /4 voneinander längs der Ringleitungsstruktur entfernte Ringleitungs-Einspeisestellen (22) vorhanden sind, an welchen über an die geschlossene Ringleitung angeschlossene Zuleitungen (18) gleich grosse Signale eingespeist sind, welche um 90° zueinander in der Phase verschoben sind.

19. Antenne nach Anspruch 18,
**dadurch gekennzeichnet, dass**
ein Leistungsteiler- und Phasenschiebemetzwerk (31) vorhanden ist, welches auf einer Seite mit einer Ringleitungs-Anschlussstelle (19) verbunden ist, dass auf der anderen Seite die beiden um 90° zueinander in der Phase verschobenen Signale gleicher Grösse zur Einspeisung in die Ringleitung zur Verfügung stehen, und dass die Ringleitungs-Anschlussstelle (19) über das steuerbare Phasendrehglied (39) dem Summations-Netzwerk (53) zugeführt ist.

20. Antenne nach Anspruch 18 oder 19,
**dadurch gekennzeichnet, dass**
zur Erzeugung einer fortlaufenden Leitungswelle auf dem Ringleitungsstrahler (7c) anstelle der Ringleitungs-Einspeisestellen (22) ein Richtkoppelleiter (43) vorhanden ist, welcher in einem bezüglich des Leitungs-Wellenwiderstands günstigen Koppelabstand über eine gestreckte Länge von N4 parallel zum Ringleitungsstrahler (7c) geführt ist und der Richtkoppelleiter (43) auf der einen Seite über eine Zuleitung (18) und ein Anpassnetzwerk (25) mit der Ringleitungs-Anschlussstelle (19) und auf der anderen Seite über eine Zuleitung (18) mit der leitenden Grundfläche (6) verbunden ist.

21. Antenne nach Anspruch 20,
**dadurch gekennzeichnet, dass**
die Schleifenantenne (14) als quadratische Schleife mit Schleifenantennen-Anschlussstelle (3) ausgeführt ist und der Ringleitungsstrahler (7c) als geschlossener quadratischer Leitungsring mit der Kantenlänge von λ/4 über der leitenden Grundfläche (6) im Abstand h1 über der leitenden Grundfläche (6) ausgebildet ist und zur Erzeugung einer fortlaufenden Leitungswelle auf dem Ringleitungsstrahler (7c) und zur berührungslosen Ankopplung an den Ringleitungsstrahler (7c) ein rampenförmiger Richtkoppelleiter (57) mit vorteilhafter Länge von λ/4 gestaltet ist, welcher ausgehend von der auf der leitenden Grundfläche (6) befindlichen Ringleitungs-Anschlussstelle (19) über eine vertikale Zuleitung (18) bis auf einen Koppelabstand (58) an eine der Ecken heranführt, um von dort im Wesentlichen gemäss einer Rampenfunktion etwa unterhalb einer benachbarten Ecke mit der Grundfläche (6) zusammentrifft und mit dieser über den Massenanschluss (62) leitend verbunden ist.

22. Antenne nach Anspruch 1,
**dadurch gekennzeichnet, dass**
der dritte Strahler ein Ringleitungsstrahler (7c) mit zirkularer Polarisation und azimutal abhängiger Phase ist, welcher als eine rotationssymmetrisch um das Zentrum Z der Antenne angeordnete polygonale oder kreisförmige geschlossene Ringleitung in einer horizontalen Ebene mit der Höhe h1 über der leitenden Grundfläche (6) verlaufend, gestaltet ist, und dass ein vierter Strahler in Form eines äusseren Ringleitungsstrahlers (7e) vorhanden ist, dessen Umfang zwei Wellenlängen λ entspricht, so dass sich bei Erregung mit um 90° zueinander in der Phase verschobenen Signalen an um λ/4 voneinander entfernten Ringleitungs-Einspeisestellen (22) längs der äusseren Ringleitungsstruktur eine fortlaufende Leitungswelle einstellt und dass die Gewinnung dieser Signale ausgehend von der Anschlussstelle (21) der äusseren Ringleitung auf ähnliche Weise wie zur Speisung des als Ringleitungsstrahler (7c) ausgebildeten dritten Strahlers gegeben ist und die Signale an der Schleifenantenne-Monopol-Anschlussstelle (27) an der Ringleitungs-Anschlussstelle (19) und an der Anschlussstelle (21) der äusseren Ringleitung (7e) über mehrere steuerbare Phasendrehglieder (39) im Summations-Netzwerk (53) gewichtet zusammengefasst sind, so dass am Antennenanschluss (28) in der eingestellten azimutalen Hauptrichtung ein erhöhter Antennengewinn erzielt wird.

23. Antenne nach einem der Ansprüche 1 bis 13,
**dadurch gekennzeichnet, dass**
der dritte Strahler ein Kreisgruppenstrahler (7f) ist, bestehend aus mehreren in einer parallel zur leitenden Grundfläche (6) und in einem Abstand zu dieser angeordneten Ebene und um das Zentrum Z azimutal rotationssymmetrisch auf einem Kreis (K) angeordneten horizontal polarisierten Strahlerelementen (59), mit einer über Zuleitungen (18) mit Leistungsteiler- und Phasenschiebernetzwerk (31) angeschlossenen gemeinsamen Kreisgruppenstrahler-Anschlussstelle (60), wobei bei reziprokem Betrieb der Antenne die Erregung des Kreisgruppenstrahlers (7f) in der Weise bewirkt ist, dass jedes Strahlerelement (59) mit einem Strom gleicher Amplitude, jedoch der Phase nach in der Weise erregt ist, dass der Betrag der Stromphase gleich dem von einer azimutalen Bezugslinie ausgehenden Azimutwinkel (Φ) der azimutalen Position des Strahlerelements (59) gewählt ist, so dass die Stromphase mit steigendem Azimutwinkel (Φ) steigt oder fällt.

24. Antenne für den Empfang zirkular in einer Drehrichtung der Polarisation ausgestrahlter Satellitenfunksignale, umfassend zwei mit einem Antennenanschluss (28) verbundene, jeweils in einer Raumrichtung linear polarisierte Strahler (7b, 14), mit folgenden Merkmalen:
- einer der zwei Strahler ist als Schleifenantenne (14) gebildet, welche aus einer im Wesentlichen in einer horizontalen Ebene parallel über einer im Wesentlichen horizontal orientierten leitenden Grundfläche (6) angeordneten Leiterschleife besteht,
- die Leiterschleife weist für ihre elektrisch wirksame Verkürzung mehrere durch eine Kapazität (16) überbrückte Unterbrechungen auf,
- der zweite (7b) der zwei Strahler ist als Monopol (7b) mit Dachkapazität (12) und Horizontalarmen gebildet, durch den die Speisung der Schleifenantenne (14) erfolgt, wobei die Schleifenantenne (14) und der Monopol (7b) durch eine gemeinsame Strahleranschlussstelle (2) über ein Anpassnetzwerk (25) gemeinsam gespeist werden,
- wobei Leiterteile der Schleifenantenne (14) mit Leiterteilen des Monopols (7b) zur Bildung der Dachkapazität elektrisch leitend miteinander verbunden sind,
- wobei die Schleifenantenne (14) gegenüber der Dachkapazität (12) um die Achse des Zentrums Z herum azimutal so gedreht ist, dass sich im linken Drehsinn und im rechten Drehsinn unterschiedliche azimutale Winkelabstände a und β zwischen den Horizontalarmen der Dachkapazität (12) und der jeweils nächsten Unterbrechungsstelle (5) mit der dort eingebrachten Kapazität (16) auf der Schleifenantenne (14) ergeben,
- der Monopol (7b) weist eine im wesentlichen senkrecht zur Polarisation der Schleifenantenne (14) orientierte Polarisation und eine im wesentlichen orthogonale Phase im Fernfeld auf,
- es ist ein dritter Strahler (7c, 7f, 14, 42) mit zirkularer Polarisation und azimutal abhängiger Phase vorgesehen, der im Zentrum (Z) der Antenne vorhanden oder rotationssymmetrisch um das Zentrum (Z) vorgesehen ist, dessen Empfangssignale von seiner Strahleranschlussstelle (19, 56) über ein steuerbares Phasendrehglied (39) einem Summations-Netzwerk (53) zugeführt sind und dort gewichtet den übrigen Empfangssignalen zur Ausbildung einer Hauptrichtung im azimutalen Richtdiagramm hinzugefügt sind, so dass durch variable Einstellung des Phasendrehglieds (39) die azimutale Hauptrichtung variabel eingestellt ist.

## Claims

1. Antenna for reception of satellite radio signals emitted circularly in a rotational direction of the polarization, comprising at least two emitters (7, 7a, 14) connected to an antenna terminal (28), each linearly polarized in a spatial direction and connected via a matching and phase shifting network (25, 23; 33, 31; 45; 54, 61), having the following features:
- one of the at least two emitters is formed as loop antenna (14), formed of a conductor loop arranged in a substantially horizontal plane parallel above a substantially horizontally oriented conductive base (6),
- the conductor loop comprises at least one break point bridged by a capacitance (16) for its electrically effective shortening,
- in cooperation with the at least one break point of the conductor loop, a loop antenna connection point (3, 3a, 3b, 3c, 3d) of the loop antenna (14) is formed on the loop antenna (14) for feeding a ring current,
- the second of the at least two emitters (7, 7a) with its emitter connection point (2) and the loop antenna connection point (3, 3a, 3b, 3c, 3d) of the loop antenna (14) are connected via the matching and phase shifting network (25, 23; 33, 31; 45; 54, 61), which is adapted such that at reciprocal operation of the antenna the radiation fields of the loop antenna (14) and of the second emitter (7, 7a) are superposed in the far field of the antenna with different phases,
- the second emitter (7, 7a) comprises a polarization oriented substantially perpendicular to the polarization of the loop antenna (14) and a substantially orthogonal phase in the far field,
- a third emitter (7c, 7f, 14, 42) is provided having a circular polarization and an azimuthally dependent phase, provided in the center (Z) of the antenna or provided in rotational symmetry about the center (Z), whose reception signals are fed from its emitter connection point (19, 56) via a controllable phase rotation element (39) to a summation network (53) and thereat added in a weighted manner to the other reception signals for forming a main direction in the azimuthal directional diagram such that the azimuthal main direction establishes variably by variably setting the phase rotation element (39).

2. Antenna according to claim 1,
**characterized in that** a plurality of break points are provided bridged by a capacitance (16) wherein the number and each capacitance value of the capacitances (16) distributed about the circumference of the loop antenna (14) are selected such that both an azimuthally constant current distribution on the loop antenna (14) and a resonance of the capacitances (16) together with the effects of the electrical conductors of the loop antenna are provided.

3. Antenna according to claim 1 to 2,
**characterized in that** at reciprocal operation of the antenna, the radiation fields of the loop antenna (14) and of the second emitter (7, 7a) are superposed in the far field of the antenna for generation of radiation with circular polarization having substantially similar amplitude in the angular range of the elevation between 30° and 60° and a phase difference of 90°.

4. Antenna according to one of the claims 1 to 3,
**characterized in that** the loop antenna connection point (3, 3a, 3b, 3c, 3d) of the loop antenna (14) is formed by the at least one break point of the conductor loop, and the loop antenna (14) is formed in rotational symmetry about a center Z in a plane, and the second emitter (7) is arranged as short vertical monopole (7a) above the conductive base (6) running through the center of the loop antenna (14), and that the emitter connection point (2) of the monopole (7a) and the loop antenna connection point (3, 3a, 3b, 3c, 3d) of the loop antenna (14) are connected to said antenna terminal (28) via the matching and phase shifting network (25, 23).

5. Antenna according to claim 4,
**characterized in that** the plane of the loop antenna (14) is arranged at a distance (4) of height h of the electrically conductive base (6) and the electrically short vertical monopole (7a) is arranged above the electrically conductive base (6) of the loop antenna (14) and the elevation angle of the main emitting direction is set by the choice of the distance (4) of height h and the horizontal extent of the loop antenna (14) and by the ratio between the amplitudes of the loop antenna (14) and of the monopole (7a).

6. Antenna according to one of the claims 1 to 5,
**characterized in that** the loop antenna connection point (3, 3a, 3b, 3c, 3d) of the loop antenna (14) is connected through a two-wire line (26), provided between the plane of the conductor loop and the electrically conductive base (6) and having a matching network (25) with a resymmetrization element (29), with the phase shifting network (23) and summation network (53), provided on the conductive base (6), and with said antenna terminal (28) such that the desired phase relationship establishes by the choice of the length of the two-wire line (26) and the phase shifting network (23).

7. Antenna according to one of the claims 1 to 3 or 6,
**characterized in that** the second emitter (7), oriented perpendicular to the plane of the loop antenna (14), is formed of a group of monopoles (7a) arranged in rotational symmetry to a center Z of the antenna and within the loop antenna (14) and the monopoles are connected with one another at their lower end via lines in the center Z and thereat form the emitter connection point (2) of the second emitter (7).

8. Antenna according to claim 6,
**characterized in that** in the loop antenna (14) for reducing the residual unbalance of the arrangement, two antenna connection points (3a, 3b), opposite of each other in the symmetry plane SE, or a plurality of connection points are arranged at equal distances from one another and connected to resymmetrization and matching networks (25, 29), whose outputs are connected in parallel via similar phase shifting networks (23) and connected to the two-wire line (26).

9. Antenna according to one of the claims 1 to 6 or 8,
**characterized in that** the second emitter (7) is arranged in a center Z of the antenna and is configured as monopole (7b) with horizontal conductor parts arranged in rotational symmetry to the center Z as top-loading capacitor, and also symmetrical to the symmetry plane SE.

10. Antenna according to claim 9,
**characterized in that** conductor parts of the loop antenna (14) are connected in a electrically conductive manner to conductor parts of the monopole (7b) to form the top-loading capacitor (12) in rotational symmetry, and the top-loading capacitor (12) is configured both in terms of compliance with the rotational symmetry and the symmetry with respect to the symmetry plane SE.

11. Antenna according to claim 1,
**characterized in that** a two-wire line (26) is arranged in a center Z of the antenna for feeding the loop antenna (14) and the two-wire line (26) forms a vertical monopole (7a) as second emitter and the loop antenna (14) forms a top-loading capacitor (12) of the monopole (7a) and the loop antenna (14) includes one, two or more symmetrically arranged antenna connection points (3a, 3b, ...) each having a matching network (25) in the loop plane, and the reception voltage of the monopole (7a) is fed at its emitter connection point (2) as common mode of the two-wire line (26) at an output and the reception voltage of the loop antennas (14) is fed as push-pull mode of the two-wire line (26) at the other output of the matching network (33) to the phase shifting network (31) for an amplitude-suitable and phase different superposition of the signals at the antenna terminal (28), wherein the phase shifting network (31) is also configured as power divider network.

12. Antenna according to claim 1,
**characterized in that** a two-wire line (26) is arranged in a center Z of the antenna for feeding the loop antenna (14) and the two-wire line (26) forms a vertical monopole (7a) as second emitter and the loop antenna (14) forms a top-loading capacitor (12) of the monopole (7a) and the loop antenna (14) includes one, two or more symmetrically arranged antenna connection points (3a, 3b, ...) each having a matching network (25) in the loop plane, and one of the two conductors of the two-wire line (26) is conductively connected to the conductive base (6) at a ground connection point (62) for weighting the reception of the horizontally polarized and the vertically polarized electrical field via a two-pole network (61) for adjusting the common-mode-to-push-pull relationship of the vertical two-wire line (26), and the other of the two conductors is connected to said antenna output terminal (28) via the matching network (54), and the setting of the phases necessary for the generation of the circular polarization is given by using said two-pole network (61).

13. Antenna according to one of the claims 1 to 12,
**characterized in that** the antenna is provided as a multi-frequency band antenna, and, instead of at least one discrete capacitance (16), two-pole networks (51), consisting of a circuit of several reactance elements, are inserted into the break points of the loop antennas (14), and the two-pole networks (51) have different reactance values at different operating frequencies.

14. Antenna according to one of the claims 1 to 11,
**characterized in that** the reception signals of the loop antenna (14) and of the second emitter configured as monopole (7a) are fed to the two inputs of a signal combination circuit formed as 90° hybrid coupler (45) and a LHCP/RHCP switch (55) at the antenna connection point (28) is connected to the outputs of the 90° hybrid coupler - controlled by a switching control located in a radio receiver module (52), so that the satellite reception signals of the two directions of rotation of the polarization are alternatively available for polarization diversity.

15. Antenna according to one of the claims 1 to 13,
**characterized in that** the third emitter is a crossed emitter (42) provided in a center Z of the antenna.

16. Antenna according to one of the claims 1 to 13,
**characterized in that** the third emitter is provided as patch antenna for circular polarization.

17. Antenna according to one of the claims 1 to 13,
**characterized in that** the third emitter is a ring line emitter (7c) with circular polarization and azimuthally dependent phase, which is provided as polygonal or circular closed ring line arranged in rotational symmetry about the center Z of the antenna and extending in a horizontal plane with height h1 above the conductive base (6), and which is electrically excited such that the current distribution of a travelling line wave establishes on the ring line, whose phase difference across one cycle is 2π, and thus the extended length of the ring line corresponds to the line wavelength λ.

18. Antenna according to claim 17,
**characterized in that** the ring line emitter (7c) is configured in a circular shape with its center at the center Z and two ring line feed points (22) are provided with a distance from each other of λ/4 along the ring line structure for generation of a travelling line wave on the ring line emitter (7c), to which signals of equal size are fed via feed lines (18) connected to the closed ring line, which are shifted 90° in phase to one another.

19. Antenna according to claim 18,
**characterized in that** a power divider and phase shifting network (31) is provided, which is connected on one side with a ring line connection point (19), that on the other side the two signals of the same size, shifted 90° in phase to one another, are available to be fed into the ring line, and **in that** the ring line connection point (19) is connected via the controllable phase shifting element (39) to the summation network (53).

20. Antenna according to claim 18 or 19,
**characterized in that** for generation of a travelling line wave on the ring line emitter (7c), instead of the ring line feed points (22), a directional coupling conductor (43) is provided, which is guided parallel to the ring line emitter (7c) over an extended length of λ/4 in a favorable coupling distance in relation to the line wave impedance, and the directional coupling conductor (43) is connected on the one side via a feed line (18) and a matching network (25) to the ring line connection point (19) and on the other side via a feed line (18) to the conductive base (6).

21. Antenna according to claim 20,
**characterized in that** the loop antenna (14) is implemented as square loop having a loop antenna connection point (3) and the ring line emitter (7c) is implemented as closed square line ring, with the length of the edge of λ/4 above the conductive base (6) at a distance h1 above the conductive base (6), and a ramp-shaped directional coupling conductor (57) with an advantageous length of *λ*/*4* is provided for generation of a travelling line wave on the ring line emitter (7c) and for non-contact coupling to the ring line emitter (7c), which, starting from the ring line connection point (19) on the conductive base (6), leads via a vertical feed line (18) to one of the corners except for a coupling distance (58), to meet from there substantially in accordance with a ramp function below an adjacent corner with the base (6) and is conductively connected with the latter via the ground terminal (62).

22. Antenna according to claim 1,
**characterized in that** the third emitter is a ring line emitter (7c) with circular polarization and azimuthally dependent phase, which is provided as polygonal or circular closed ring line arranged in rotational symmetry about the center Z of the antenna and extending in a horizontal plane with height h1 above the conductive base (6), and that a fourth emitter is provided in the form of an outer ring line emitter (7e), whose circumference corresponds to two wavelengths λ, so that a travelling line wave establishes when excited with signals shifted 90° in phase to one another at ring line feed points (22) having a distance to each other of λ/4 along the outer ring line structure, and that the generation of said signals is provided, starting from the connection point (21) of the outer ring line, in a similar manner as for feeding of the third emitter configured as ring line emitter (7c), and the signals are summarized in a weighted manner at the loop antenna monopole connection point (27) at the ring line connection point (19) and at the connection point (21) of the outer ring line (7e) via several controllable phase shifting elements (39) in the summation network (53), so that an increased antenna gain is achieved in the established azimuthal main direction at the antenna terminal (28).

23. Antenna according to one of the claims 1 to 13,
**characterized in that** the third emitter is a circular assembly emitter (7f), consisting of a plurality of horizontally polarized emitting elements (59) arranged in a plane parallel to the conductive base (6) and at a distance therefrom and arranged in azimuthally rotational symmetry about the center Z on a circle (K), having a common circular assembly emitter connection point (60) connected via feed lines (18) with power divider and phase shifting network (31), wherein at reciprocal operation of the antenna the excitation of the circular assembly emitter (7f) is effected such that each emitting element (59) is excited with current of the same amplitude but with a phase according to the manner that the amount of the current phase is selected equally to the azimuth angle (φ), starting from an azimuthal reference line, of the azimuthal position of the emitting element (59), so that the current phase increases or decreases with increasing azimuth angle (φ).

24. Antenna for reception of satellite radio signals emitted circularly in a rotational direction of the polarization, comprising two emitters (7b, 14) connected to an antenna terminal (28), each linearly polarized in a spatial direction, having the following features:
- one of the two emitters is formed as loop antenna (14), formed of a conductor loop arranged in a substantially horizontal plane parallel above a substantially horizontally oriented conductive base (6),
- the conductor loop comprises a plurality of break points bridged by a capacitance (16) for its electrically effective shortening,
- the second (7b) of the two emitters is configured as monopole (7b) with top-loading capacitor (12) and horizontal arms through which the feeding of the loop antenna (14) is effected, wherein the loop antenna (14) and the monopole (7b) are commonly fed by a common emitter connection point (2) via a matching network (25),
- wherein conductor parts of the loop antenna (14) are connected in an electrically conductive manner with conductor parts of the monopole (7b) for forming the top-loading capacitor (12),
- wherein the loop antenna (14) is azimuthally rotated in relation to the top-loading capacitor (12) about the axis of the center Z such that in the leftward rotational direction and the rightward rotational direction different respective azimuthal angular distances α and β result between the horizontal arms of the top-loading capacitor (12) and the respective next break point (5) with the inserted capacitance (16) at the loop antenna (14),
- the monopole (7b) comprises a polarization oriented substantially perpendicular to the polarization of the loop antenna (14) and a substantially orthogonal phase in the far field,
- a third emitter (7c, 7f, 14, 42) is provided having a circular polarization and an azimuthally dependent phase, provided in the center (Z) of the antenna or provided in rotational symmetry about the center (Z), whose reception signals are fed from its emitter connection point (19, 56) via a controllable phase rotation element (39) to a summation network (53) and thereat added in a weighted manner to the other reception signals for forming a main direction in the azimuthal directional diagram such that the azimuthal main direction establishes variably by variably setting the phase rotation element (39).

## Revendications

1. Antenne pour la réception de signaux radio satellitaires rayonnés de façon circulaire dans un sens de rotation de la polarisation, comprenant au moins deux radiateurs (7, 7a, 14) reliés à un point de branchement d'antenne (28), présentant chacun une polarisation linéaire dans une direction spatiale et connectés via un réseau adaptateur et déphaseur (25, 23; 33, 31; 45; 54, 61), ayant les caractéristiques suivantes :
- un des au moins deux radiateurs est configuré comme antenne boucle (14) qui est constituée en une boucle conductrice disposée en un plan sensiblement horizontal parallèle à une surface de base conductrice (6) d'orientation sensiblement horizontale,
- la boucle conductrice présente au moins une interruption pontée par une capacité (16) pour son raccourcissement électrique effectif,
- un point de branchement d'antenne boucle (3, 3a, 3b, 3c, 3d) de l'antenne boucle (14) est réalisé en coopération avec l'une au moins des interruptions de la boucle conductrice pour assurer l'alimentation de l'antenne boucle (14) en courant annulaire,
- le deuxième des au moins deux radiateurs (7, 7a) avec son point de branchement (2) ainsi que les points de branchement (3, 3a, 3b, 3c, 3d) de l'antenne boucle (14) sont reliés via le réseau adaptateur et déphaseur (25, 23; 33, 31; 45; 54, 61), qui est configuré de telle sorte qu'en mode de fonctionnement réciproque de l'antenne les champs de rayonnement de l'antenne boucle (14) et du deuxième radiateur (7, 7a) sont superposés en phases différentes dans le champ lointain de l'antenne,
- le deuxième radiateur (7, 7a) présente une polarisation orientée sensiblement perpendiculairement à la polarisation de l'antenne boucle (14) et une phase sensiblement orthogonale dans le champ lointain,
- est prévu un troisième radiateur (7c, 7f, 14, 42) à polarisation circulaire et à phase dépendante de l'azimut, qui est disposé au centre (Z) de l'antenne ou prévu autour du centre (Z) de manière symétrique en rotation, dont les signaux de réception sont acheminés depuis ses points de branchement de radiateur (19, 56) via un élément contrôlable de rotation de phase (39) vers un réseau additif (53) où ils sont pondérés et ajoutés aux autres signaux de réception afin d'élaborer une direction principale dans le diagramme directionnel azimutal, de telle sorte que la direction principale azimutale soit modulée par le réglage variable de l'élément de rotation de phase (39).

2. Antenne selon la revendication 1,
**caractérisée en ce que** sont prévues plusieurs interruptions pontées par une capacité (16), où le nombre et la valeur respective des capacités (16) réparties à la circonférence de l'antenne boucle (14) sont sélectionnés de telle sorte à donner tant une alimentation azimutale en courant constant pour l'antenne boucle (14) qu'une résonance des capacités (16) ainsi que les effets des conducteurs électriques de l'antenne boucle.

3. Antenne selon la revendication 1 ou 2,
**caractérisée en ce que** en mode de fonctionnement réciproque de l'antenne les champs rayonnés de l'antenne boucle (14) et du deuxième radiateur (7, 7a) sont superposés dans le champ lointain de l'antenne afin de générer un rayonnement à polarisation circulaire ayant une amplitude largement uniforme dans la zone angulaire d'élévation entre 30° et 60° et une différence de phase de 90°.

4. Antenne selon l'une des revendications 1 à 3,
**caractérisée en ce que** le point de branchement (3, 3a, 3b, 3c, 3d) de l'antenne boucle (14) est réalisé par au moins l'une des interruptions de la boucle conductrice et l'antenne boucle (14) est configurée de façon symétrique en rotation autour d'un centre Z sur un plan et le deuxième radiateur (7) est formé en monopôle (7a) court vertical traversant le centre de l'antenne boucle (14) au-dessus de la surface de base conductrice (6) et **en ce que** le point de branchement de radiateur (2) du monopôle (7a) ainsi que le point de branchement (3, 3a, 3b, 3c, 3d) de l'antenne boucle (14) sont reliés au point de branchement d'antenne (28) via le réseau adaptateur et déphaseur (25, 23).

5. Antenne selon la revendication 4,
**caractérisée en ce que** le plan de l'antenne boucle (14) est disposé à une distance (4) de hauteur h de la surface de base électriquement conductrice (6) et le monopôle électrique vertical court (7a) est disposé au-dessus de la surface de base électriquement conductrice (6) de l'antenne boucle (14) et l'angle d'élévation de la direction principale de rayonnement est réglé en fonction du choix de la distance (4) de hauteur h et de l'extension horizontale de l'antenne boucle (14) et en fonction du rapport entre les amplitudes de l'antenne boucle (14) et du monopôle (7a).

6. Antenne selon l'une des revendications 1 à 5,
**caractérisée en ce que** le point de branchement (3, 3a, 3b, 3c, 3d) de l'antenne boucle (14) est relié par l'intermédiaire d'une ligne bifilaire (26), qui contient un réseau adaptateur (25) avec symétriseur (29), placée entre le plan de la boucle conductrice et la surface de base électriquement conductrice (6), au réseau déphaseur (23) placé sur la surface de base conductrice (6) et au réseau additif (53) et au point de branchement d'antenne (28), de telle sorte que le rapport de phase voulu se règle par le choix de la longueur de la ligne bifilaire (26) et du réseau déphaseur (23).

7. Antenne selon l'une des revendications 1 à 3 ou 6,
**caractérisée en ce que** le deuxième radiateur (7), orienté perpendiculairement au plan de l'antenne boucle (14), est formé par un groupe de monopôles (7a) disposés à l'intérieur de l'antenne boucle (14) de manière symétrique en rotation par rapport à un centre Z de l'antenne et les monopôles sont reliés ensemble par des lignes raccordant leurs extrémités inférieures dans le centre Z et y constituent le point de branchement (2) du deuxième radiateur (7).

8. Antenne selon la revendication 6,
**caractérisée en ce que** sont disposés dans l'antenne boucle (14) afin de réduire l'asymétrie résiduelle de l'ensemble deux points de branchement d'antenne (3a, 3b) mutuellement opposés sur le plan de symétrie SE ou plusieurs points de branchement équidistants et ceux-ci sont raccordés à des réseaux symétriseur et adaptateur (25, 29) dont les sorties sont branchées en parallèle via les mêmes réseaux déphaseurs (23) et reliées à la ligne bifilaire (26).

9. Antenne selon l'une des revendications 1 à 6 ou 8,
**caractérisée en ce que** le deuxième radiateur (7) est disposé en un centre Z de l'antenne et configuré en tant que monopôle (7b) avec à titre de capacité terminale des éléments conducteurs horizontaux disposés de manière symétrique en rotation par rapport au centre Z qui sont également réalisés symétriquement par rapport au plan de symétrie SE.

10. Antenne selon la revendication 9,
**caractérisée en ce que** les éléments conducteurs de l'antenne boucle (14) sont reliés de manière électriquement conductrice aux éléments conducteurs du monopôle (7b) pour former la capacité terminale symétrique en rotation (12) et la capacité terminale (12) est configurée tant en fonction de la symétrie de rotation qu'en fonction également de la symétrie par rapport au plan de symétrie SE.

11. Antenne selon la revendication 1,
**caractérisée en ce que** une ligne bifilaire (26) est disposée en un centre Z de l'antenne pour l'alimentation de l'antenne boucle (14) et la ligne bifilaire (26) forme un monopôle vertical (7a) comme deuxième radiateur et l'antenne boucle (14) forme une capacité terminale (12) du monopôle (7a) et l'antenne boucle (14) contient un, deux ou plusieurs points de branchement d'antenne (3a, 3b, ...) disposés de manière mutuellement symétrique avec pour chacun un réseau adaptateur (25) dans le plan de la boucle et à une sortie du réseau adaptateur (33) la tension de réception du monopôle (7a) en son point de branchement (2) en mode commun de la ligne bifilaire (26) et à l'autre sortie la tension de réception des antennes boucles (14) en mode push-pull de la ligne bifilaire (26) sont acheminées vers le réseau déphaseur (31) pour assurer la superposition des signaux à la bonne amplitude et en phases variables au point de branchement de l'antenne (28), le réseau déphaseur (31) étant également configuré comme réseau diviseur de puissance.

12. Antenne selon la revendication 1,
**caractérisée en ce que** une ligne bifilaire (26) est disposée en un centre Z de l'antenne pour l'alimentation de l'antenne boucle (14) et la ligne bifilaire (26) forme un monopôle vertical (7a) comme deuxième radiateur et l'antenne boucle (14) forme une capacité terminale (12) du monopôle (7a) et l'antenne boucle (14) contient un, deux ou plusieurs points de branchement d'antenne (3a, 3b, ...) disposés de manière mutuellement symétrique avec pour chacun un réseau adaptateur (25) dans le plan de la boucle et **en ce que** un des deux brins de la ligne bifilaire (26) est relié de manière conductrice à la surface de base conductrice (6) pour la pondération de la réception du champ électrique à polarisation horizontale et de celui à polarisation verticale via un dipôle (61) au niveau d'un point de raccordement au plan de masse (62) pour le réglage du rapport mode commun - mode push-pull sur la ligne bifilaire verticale (26) et l'autre des deux brins est relié via le réseau adaptateur (54) au branchement d'antenne (28) et le réglage de phase nécessaire pour générer la polarisation circulaire est déterminé à l'aide de ce dipôle (61).

13. Antenne selon l'une des revendications 1 à 12,
**caractérisée en ce que** l'antenne est configurée comme antenne multifréquences et aux sites d'interruption des antennes boucles (14) sont placés au lieu d'au moins une capacité discrète (16) des dipôles (51) composés d'un montage de plusieurs éléments de réactance et les dipôles (51) présentent diverses valeurs de réactance pour différentes fréquences d'exploitation.

14. Antenne selon l'une des revendications 1 à 11,
**caractérisée en ce que** les signaux de réception de l'antenne boucle (14) et du deuxième radiateur configuré comme monopôle (7a) sont acheminés vers les deux entrées d'un circuit de combinaison de signaux formé comme coupleur hybride à 90° (45) et est relié aux sorties du coupleur hybride à 90° (45) un commutateur LHCP/RHCP (55) au niveau du branchement d'antenne (28) - piloté par une commande de commutation située dans un module de réception radio (52), de telle sorte que les signaux de réception satellitaires dans les deux sens de rotation de la polarisation sont alternativement disponibles pour une diversité de polarisation.

15. Antenne selon l'une des revendications 1 à 13,
**caractérisée en ce que** le troisième radiateur est un radiateur croisé (42) prévu en un centre Z de l'antenne.

16. Antenne selon l'une des revendications 1 à 13,
**caractérisée en ce que** le troisième radiateur est formée par une antenne de type patch pour polarisation circulaire.

17. Antenne selon l'une des revendications 1 à 13,
**caractérisée en ce que** le troisième radiateur est un radiateur à ligne annulaire (7c) à polarisation circulaire et phase dépendant de l'azimut, qui est configuré comme une ligne annulaire fermée polygonale ou circulaire disposée de façon symétrique en rotation autour du centre Z de l'antenne sur un plan horizontal à hauteur h1 au-dessus de la surface de base conductrice (6) et qui est électriquement excité de telle sorte que la distribution du courant sur la ligne annulaire s'ajuste selon une onde continue, dont la différence de phase sur une révolution correspond exactement à 2π et ainsi la longueur étendue de la ligne annulaire correspond à la longueur d'onde λ.

18. Antenne selon la revendication 17,
**caractérisée en ce que** le radiateur à ligne annulaire (7c) est de forme circulaire centrée sur le centre Z et pour la génération d'une onde continue sur le radiateur à ligne annulaire (7c) deux points d'alimentation de la ligne annulaire (22) sont disposés à une distance de λ /4 le long de la structure de la ligne annulaire, points vers lesquels via des lignes d'alimentation (18) connectées sur la ligne annulaire fermée sont acheminés des signaux de taille égale dont la phase est mutuellement décalée de 90°.

19. Antenne selon la revendication 18,
**caractérisée en ce que** un réseau diviseur de puissance et déphaseur (31) est disponible qui est raccordé sur un côté à un point de branchement de ligne annulaire (19), **en ce que** sur l'autre côté sont disponibles les deux signaux de taille égale et de phase mutuellement décalée de 90° pour l'alimentation de la ligne annulaire, et **en ce que** le point de branchement de la ligne annulaire (19) est raccordé au réseau additif (53) via l'élément contrôlable de rotation de phase (39).

20. Antenne selon la revendication 18 ou 19,
**caractérisée en ce que** pour la génération d'une onde continue sur le radiateur à ligne annulaire (7c) un conducteur de couplage directif (43) est placé au lieu des points d'alimentation de la ligne annulaire (22), celui-ci étant introduit sur une longueur étendue de λ /4 parallèle au radiateur à ligne annulaire (7c) à une distance de couplage avantageuse en matière d'impédance caractéristique et le conducteur de couplage directif (43) est relié d'un côté au point de branchement de la ligne annulaire (19) via une ligne d'alimentation (18) et un réseau adaptateur (25) et de l'autre côté à la surface de base conductrice (6) via une ligne d'alimentation (18).

21. Antenne selon la revendication 20,
**caractérisée en ce que** l'antenne boucle (14) est réalisée comme une boucle carrée avec un point de branchement d'antenne boucle (3) et le radiateur à ligne annulaire (7c) est configuré comme ligne annulaire carrée fermée avec une longueur d'arête de λ /4 au-dessus de la surface de base conductrice (6) à une distance h1 au-dessus de la surface de base conductrice (6) et pour la génération d'une onde conductrice continue sur le radiateur à ligne annulaire (7c) ainsi que pour le couplage sans contact sur le radiateur à ligne annulaire (7c) un conducteur de couplage directif en rampe (57) est formé avec une longueur avantageuse de λ /4, qui à partir du point de branchement de la ligne annulaire (19) situé sur la surface de base conductrice (6) débouche en un intervalle de couplage (58) dans un des coins via une ligne d'alimentation verticale (18) et ensuite sensiblement selon une fonction de rampe se connecte à la surface de base conductrice (6) environ en-dessous d'un coin adjacent et se relie à celle-ci via un point de mise à la masse (62).

22. Antenne selon la revendication 1,
**caractérisée en ce que** le troisième radiateur est un radiateur à ligne annulaire (7c) à polarisation circulaire et phase dépendant de l'azimut, qui est configuré comme une ligne annulaire fermée polygonale ou circulaire disposée de façon symétrique en rotation autour du centre Z de l'antenne dans un plan horizontal à hauteur h1 au-dessus de la surface de base conductrice (6) et **en ce que** un quatrième radiateur est disponible sous forme de radiateur à ligne annulaire extérieur (7e) dont la circonférence correspond à deux longueurs d'onde λ de telle sorte qu'à l'excitation par des signaux de phase mutuellement décalée de 90° sur des points d'alimentation de la ligne annulaire (22) mutuellement distants de λ /4 une longueur d'onde continue s'ajuste le long de la structure conductrice annulaire extérieure et **en ce que** le gain de ces signaux est déterminé à partir du point de branchement (21) de la ligne annulaire extérieure de manière analogue à l'alimentation du troisième radiateur configuré comme un radiateur à ligne annulaire (7c) et les signaux au point de branchement - monopôle - antenne boucle (27) au point de branchement de la ligne annulaire (19) et au point de branchement (21) de la ligne annulaire extérieure (7e) sont rassemblés sous forme pondérée dans le réseau additif (53) via plusieurs éléments contrôlables de rotation de phase (39) de sorte à obtenir un gain d'antenne renforcé au point de branchement de l'antenne (28) dans la direction principale azimutale réglée.

23. Antenne selon l'une des revendications 1 à 13,
**caractérisée en ce que** Le troisième radiateur est un système d'antennes circulaire (7f) composé de plusieurs éléments radiateurs (59) à polarisation horizontale agencés dans un plan parallèle à la surface de base conductrice (6) et à une certaine distance de celle-ci et disposés de façon azimutalement symétrique en rotation autour du centre Z d'un cercle (K), avec un point de branchement commun du système d'antennes circulaire (60) relié au réseau diviseur de ligne et déphaseur (31) via les alimentations (18), où en mode de fonctionnement réciproque de l'antenne l'excitation du système d'antennes circulaire (7f) est telle que chaque élément radiateur (59) est excité par un courant de même amplitude mais avec une telle phase que la phase de courant est sélectionnée avec une valeur égale à l'angle azimutal (φ) découlant d'une ligne de référence azimutale de la position azimutale de l'élément radiateur (59), de sorte à obtenir une baisse ou une hausse de la phase de courant avec augmentation de l'angle azimutal (φ).

24. Antenne destinée à la réception de signaux radio satellitaires rayonnés dans un sens de rotation de la polarisation circulaire, comprenant deux radiateurs (7b, 14) reliés à un branchement d'antenne (28), présentant chacun une polarisation linéaire dans une direction spatiale, ayant les caractéristiques suivantes :
- un des deux radiateurs est configuré comme antenne boucle (14) qui est constituée en une boucle conductrice disposée en un plan sensiblement horizontal parallèle à une surface de base conductrice (6) d'orientation sensiblement horizontale,
- la boucle conductrice présente plusieurs interruptions pontées par une capacité (16) pour son raccourcissement électrique effectif,
- le deuxième (7b) des deux radiateurs est configuré comme monopôle (7b) à capacité terminale (12) et bras horizontaux, par lesquels l'alimentation de l'antenne boucle (14) se fait, l'antenne boucle (14) et le monopôle (7b) étant alimentés ensemble via un réseau adaptateur (25) par un point de branchement de radiateur commun (2),
- où les éléments conducteurs de l'antenne boucle (14) et les éléments conducteurs du monopôle (7b) sont reliés ensemble de manière électriquement conductrice pour constituer la capacité terminale,
- où l'antenne boucle (14) est pivotée de façon azimutale autour de l'axe du centre Z par rapport à la capacité terminale (12) de sorte à générer différents angles azimutaux α et β en rotation gauche et en rotation droite entre les bras horizontaux de la capacité terminale (12) et les points d'interruption adjacents respectifs (5) avec la capacité (16) générée en ces points sur l'antenne boucle (14),
- le monopôle (7b) présente une polarisation orientée sensiblement perpendiculairement à la polarisation de l'antenne boucle (14) et une phase sensiblement orthogonale dans le champ lointain,
- est prévu un troisième radiateur (7c, 7f, 14, 42) à polarisation circulaire et à phase dépendante de l'azimut, qui est situé au centre (Z) de l'antenne ou prévu autour du centre (Z) de manière symétrique en rotation, dont les signaux de réception sont acheminés depuis ses points de branchement de radiateur (19, 56) via un élément contrôlable de rotation de phase (39) vers un réseau additif (53) où ils sont pondérés et ajoutés aux autres signaux de réception afin d'élaborer une direction principale dans le diagramme directionnel azimutal, de telle sorte que la direction principale azimutale soit modulée par le réglage variable de l'élément de rotation de phase (39).
